# FASCICULE DE BREVET EUROPEEN

(11) **EP 3 148 899 B1**
(45) Date de publication et mention de la délivrance du brevet: **02.09.2020**
(21) Numéro de dépôt: 15738568.3
(22) Date de dépôt: 01.06.2015
(51) Int. Cl.: B65D 77/06, F25D 1/02, B65D 47/24

(54) **BOÎTE AVEC SAC INTÉRIEUR POUR ALIMENT LIQUIDE**
BOX MIT EINEM INNENSACK FÜR EIN FLÜSSIGES NAHRUNGSMITTEL
BOX COMPRISING AN INNER BAG FOR A LIQUID FOOD

(30) Priorité: 02.06.2014 BE 201400414
(43) Date de publication de la demande: 05.04.2017
(73) Titulaire: INVINEO S.A., 5300 Thon (BE)
(72) Inventeur: TACHENY, Thierry, 5300 Thon (BE); MERTENS de WILMARS, Etienne, 1070 Brussels (BE)
(74) Mandataire: Powis de Tenbossche, Roland
(86) Numéro de dépôt international: PCT/BE2015/000026
(87) Numéro de publication internationale: WO 2015/184513

(56) Documents cités:
- DE-C1- 553 586
- DE-U1- 20 318 865
- DE-U1-202009 014 339
- US-A1- 2007 107 459
- US-A1- 2009 057 347
- US-A1- 2009 078 721
- US-A1- 2012 018 459

## Description

La présente invention a pour objet une boite rigide contenant un sac destiné à contenir un aliment liquide ou visqueux, cet aliment étant destiné à être distribué dans un récipient d'un consommateur. L'aliment doit être conservé à l'abri de l'oxygène et de préférence de la lumière, ceci pour éviter une oxydation non désirée de l'aliment et donc assurer une meilleure conservation de l'aliment.

On connaît par le brevet américain US6247619 un sac intérieur logé dans un sac extérieur, le sac intérieur étant rempli de liquide, tandis que le sac extérieur est destiné à recevoir de l'air pour mettre le sac intérieur sous pression, et permettre au liquide de s'écouler.

La demande de brevet américain US2012/0024896 décrit également un sac intérieur logé dans un sac extérieur, le sac intérieur contenant le liquide à consommer, tandis que le sac extérieur contient les glaçons ou une matière réfrigérante.

La demande de brevet américain US2009/0078721 décrit un conteneur adapté pour recevoir un sac rempli de vin. Le conteneur peut être placé dans un réfrigérateur. Le sac est associé à un moyen de distribution, du type vanne avec bouton poussoir ou robinet.

Le document US 2007/0107 459 décrit un conteneur intérieur dans un conteneur extérieur. Le conteneur intérieure est associé a un robinet distribuer un boisson à l'extérieur du conteneur extérieur. Entre les deux conteneurs un milieu chaud ou froid est prévu pour chauffer/refroidir le contenu du conteneur intérieur.

Le brevet américain US7896199 décrit un sac intérieur logé dans un sac extérieur, par exemple destiné à contenir des glaçons.

Un connaît encore le "cubybox" qui une boite en carton contenant un sac rempli de vin associé à un robinet.

Tous les dispositifs connus ne permettent pas une circulation d'un fluide réfrigérant, de manière à assurer une température aussi adéquate que possible pour l'aliment fluide à consommer.

De plus tous les dispositifs connus prélèvent l'aliment liquide ou boisson au voisinage d'une extrémité du sac destinée à être tournée vers le bas. Dans le cas du vin ou d'autres boissons, les particules solides éventuellement présentes dans la boisson risquent donc de se déposer dans le robinet de soutirage. De plus, en tournant le robinet vers le bas, le risque de perte est important en cas de dysfonctionnement du robinet.

La présente invention a pour objet une boite permettant entre autres de solutionner ces problèmes.

L'invention a également pour objet un ensemble comportant la boîte selon les revendications 1-10 et un appareil apte à être associé à une ou de telles boites, permettant entre autres un soutirage par le haut sans introduction d'air dans le sac, d'assurer une température adéquate à l'aliment soutiré, avec aussi peu de bruit que possible. De préférence, un même liquide circule dans la boite (à l'extérieur du sac) pour assurer une température adéquate de l'aliment liquide présent dans le sac, et pour assurer une mise sous pression (légère) du contenu du sac pour permettre un soutirage de l'aliment liquide sans utilisation d'une pompe de soutirage de l'aliment. Un tel ensemble permet un contrôle du soutirage (sans variation brusque de débit; soutirage contrôlé indépendamment de la quantité de liquide encore présent dans le sac) en fonction de la pression du liquide présent dans la boite hors du sac.

L'invention a pour objet une boite rigide dont la ou les parois définissent une chambre intérieure dans laquelle s'étend un sac souple ou sac intérieur destiné à contenir un aliment liquide ou visqueux à consommer (par exemple du vin, une sauce, un alcool, etc.) dans une gamme de température de consommation appropriée (par exemple de 3° à 20°C pour des vins, alcools, sodas, par exemple de 6 à 12°C pour des vins blancs ou rosé, 15 à 20°C pour un vin rouge, 30-80°C pour une sauce, etc.). Le sac souple (4) est associé à une pièce (5) comprenant une valve ou à une pièce (5) comprenant une membrane ou associable à un moyen de protection (6) adaptée pour coopérer avec une pièce (7) comprenant une valve. Ladite boite (1) présente une partie inférieure (1I) avec un fond (8), une partie supérieure (1S) et au moins un passage (9) pour la pièce (5), caractérisée en ce que la ou les parois (2) présentent une face tournée vers la chambre intérieure (3) adaptée pour résister à un milieu aqueux à une température au moins proche de la gamme de température de consommation appropriée. Dans la boite selon l'invention, la boite (1) présente au voisinage de sa partie inférieure (II) ou est associé à un élément (8A) présentant au moins un passage (10) adapté pour former une connexion entre la partie de la chambre intérieure (3) située hors dudit sac (4) avec un conduit (11) d'amenée et/ou d'évacuation. La boite (1) présente ou est associée également à un élément présentant au moins un passage (9) adapté pour coopérer avec la pièce (5) associée audit sac (4). Au moins une partie d'une paroi latérale (2) de la boite (1) située entre la partie inférieure (1I) et la partie supérieure (1S) présente le long de sa face tournée vers la chambre intérieure (3) au moins un moyen pour former un ou des canaux de guidage (12) pour ledit milieu aqueux et/ou est associée à un moyen pour former un ou des canaux de guidage (12), le ou desdits canaux de guidage (12) étant adaptés pour que même en présence du sac souple (4) dans la chambre (3), un ou des canaux (12) soient ou restent ouverts pour le passage du milieu aqueux. Le sac est avantageusement réalisé en matière plastique avec couche en aluminium. Lorsque la boite rigide est opaque, il est possible pour certains aliments d'utiliser des sacs non opaques.
Dans la boite suivant l'invention, la ou les parois de la boite présentent une face ou face intérieure tournée vers la chambre intérieure adaptée pour résister à un milieu aqueux (par exemple de l'eau, éventuellement avec un additif, tel que de l'acide citrique, un agent tensio-actif, un glycol, mais de préférence de l'eau potable) à une température au moins proche de la gamme de température de consommation appropriée (la température du milieu aqueux est par exemple fonction de la température ambiante. Lorsque la température ambiante est supérieure à la température de consommation de l'aliment (donc il y a lieu de refroidir l'aliment ou de maintenir l'aliment à sa température de consommation en évitant un réchauffement dû à la température ambiante), la température du milieu aqueux sera alors avantageusement plus froide que la température de consommation optimale de l'aliment, par exemple de 1 à 10°C, tel que de 2 à 5°C. Inversement, si la température de consommation de l'aliment est supérieure à la température ambiante (donc il y a lieu de chauffer l'aliment ou de maintenir l'aliment à sa température de consommation en évitant un refroidissement dû à la température ambiante), la température du milieu aqueux sera avantageusement supérieure à la température de consommation appropriée de l'aliment, par exemple de 1 à 20°C, en particulier de 2 à 10°C.).

Par valve dans le présent mémoire, on entend également un robinet, ou tout autre système adapté à contrôler l'écoulement d'aliment hors du sac.

Le ou les canaux ouverts sont adaptés à assurer un passage de milieu aqueux entre la/les parois de la boite et le sac, et assurent ainsi un bon écoulement du milieu aqueux dans la boite pour assurer un refroidissement ou un réchauffement optimal de l'aliment contenu dans le sac ou pour assurer le maintien en température sensiblement optimale pour l'aliment à consommer.

Le milieu aqueux introduit dans la boite permet également de mettre sous pression l'aliment présent dans le sac, de manière à permettre à une quantité d'aliment de sortir du sac et de la boite pour être consommée à une température proche de la température quasi optimale.

De plus, plus le sac se vide, plus grande sera la quantité de milieu aqueux présente dans la boite, ce qui permettra une mise à température plus rapide de l'aliment contenu dans le sac. Lorsque la quantité d'aliment dans le sac est encore importante, la quantité de milieu aqueux dans la boite est réduite. Toutefois, une fois la mise en température de l'aliment dans le sac, un prélèvement d'une quantité d'aliment n'aura que peu d'influence sur la température de l'aliment présent dans le sac.

De manière avantageuse, le sac est suspendu dans la boite. Ceci permet d'assurer que toutes particules solides restent bien dans le fond du sac et ne soient pas servies pour la consommation. Ceci permet d'éviter des dépôts dans un canal de distribution ou dans une valve ou dans un robinet.

Selon des détails de formes de réalisation avantageuses, la boite selon l'invention présente une ou plusieurs des particularités suivantes :
- le sac (4) est suspendu dans la boite (3). et/ou
- la boite (1) présente au voisinage de sa partie supérieure (1S) au moins un passage (14) adapté pour former une connexion entre la partie de la chambre intérieure (3) située hors dudit sac (4) avec un conduit d'amenée et/ou d'évacuation (15) . et/ou
- au moins une partie d'une paroi latérale (2) de la boite (1) située entre la partie inférieure (1I) et la partie supérieure (1S) présente le long de sa face tournée vers la chambre intérieure (3) au moins un moyen (12) pour former une série de canaux de guidage pour ledit milieu aqueux et/ou est associée à un moyen pour former un ou des canaux de guidage (12), le ou desdits canaux de guidage (12) étant adaptés pour que même en présence du sac souple dans la chambre, un ou des canaux soient ouverts au passage du milieu aqueux, lesdits canaux (12) étant avantageusement répartis le long de ladite paroi latérale. Ledit moyen pour former un ou des canaux de guidage (12) est par exemple un élément en forme de filet flexible ou souple ou rigide apte à entourer le sac et/ou apte à épouser la face intérieure latérale de la boite. et/ou
- la boite comprend une ou des parois latérales (2), une paroi inférieure (8) formant un fond et une paroi supérieure (18) opposée à la paroi inférieure (8), la paroi inférieure (8) présentant au moins un passage (14) adapté pour former une connexion entre la partie de la chambre intérieure (3) située hors dudit sac (4) avec un conduit d'amenée et/ou d'évacuation (15). La paroi supérieure (18) présente au moins un passage (9) adapté pour coopérer avec la pièce (5) associé audit sac (4) ou comprend la pièce (5) associé audit sac (4). Le passage (14) de là paroi inférieure formant le fond est adapté pour assurer à la fois l'amenée d'un liquide dans la partie de la chambre intérieure (3) hors du sac (4), et l'évacuation ou l'extraction de liquide hors de ladite partie de la chambre hors du sac. Le passage peut être unique ou peut être distinct, par exemple pour canaliser le flot de liquide entrant au moins partiellement dans la partie de la chambre, par exemple au moyen d'un conduit s'étendant dans la chambre et présentant une extrémité au voisinage de l'extrémité supérieure. et/ou
- la paroi supérieure (18) est adaptée pour coopérer avec une pièce, avantageusement avec la pièce (5) associée audit sac (3), pour former une connexion entre la partie de la chambre intérieure (3) située hors dudit sac (4) avec un conduit d'amenée et/ou d'évacuation (15). et/ou
- la ou les parois (2) de la boite sont au moins partiellement munies d'un revêtement ou couche d'isolation thermique (20). et/ou
- la boite est formée par (a) un corps (1) définissant une ou des parois latérales (2) et présentant une extrémité inférieure (2A) ouverte et une extrémité supérieure (2B) ouverte, (b) une pièce de fond (8) destinée à obturer l'extrémité inférieure (2A), ladite pièce de fond (8) présentant au moins au moins un passage (10) adapté pour former une connexion entre la partie de la chambre intérieure (3) située hors dudit sac (4) avec un conduit d'amenée et/ou d'évacuation (11), et (c) un couvercle (18) destiné à obturer l'extrémité supérieure (B), ledit couvercle (18) étant adapté pour être associé audit sac (4), ledit couvercle présentant d'une part un passage (17) communiquant avec l'intérieur du sac (4) et non avec la zone de la chambre (3) située hors dudit sac (4), et, d'autre part, au moins un passage (14) communiquant avec la zone de chambre intérieure (3) située à l'extérieur du sac (4). et/ou
- le couvercle (18) est adapté pour former une connexion entre le ou les passages (14) communiquant avec la zone de la chambre intérieure (3) située hors dudit sac (4) avec un conduit d'amenée et/ou d'évacuation (15). et/ou
- le couvercle (18) présente uniquement un passage (9) communiquant avec l'intérieur du sac 4, ledit passage (9) étant associé à une pièce (5) comprenant une valve (5V) mobile entre une position fermée s'opposant au passage de liquide hors du sac et une position ouverte à l'encontre de l'action d'un moyen de rappel (5R), tandis que le fond (8) présente uniquement une ou des ouvertures communiquant avec la partie de la chambre intérieure (3) de la boite située hors du sac (4), ladite ou lesdites ouvertures étant associée(s) à un ou des conduits d'amenée et/ou d'évacuation. Le moyen de rappel peut être du type ressort ou une matière élastiquement déformable, qui une fois déformée tend à reprendre sa forme initiale ou non déformée. et/ou
- la pièce (5) est un conduit (5T) avec une bride (5U) prenant appui ou attachée au couvercle (18) (La bride 5U est avantageusement collée ou soudée au couvercle 18. Cette bride est avantageusement réalisée en une matière thermoplastique permettant un soudage de la bride sur le couvercle. Si nécessaire la bride 5U peut également être associé à un joint d'étanchéité supplémentaire), ledit conduit (5T) comprenant un plateau intérieur (5PI) avantageusement tronconique, de préférence avec une inclinaison tournée vers l'intérieur de la chambre (3) et du sac (4) (ceci permet au liquide ou vin éventuellement présent dans le conduit 5T de s'écouler dans le sac 4.), ledit plateau intérieur (5PI) présentant une ou des ouvertures, avantageusement une ouverture centrale (5PIO), ledit conduit (5T) étant associé dans sa partie (5TI) située entre le plateau intérieur (5PI) et son extrémité ouverte (5O) dirigée vers l'intérieur de la chambre (3) et du sac (4), à un siège (5S) pour le moyen de rappel (5R) de la valve (5V), ladite valve (5V) présentant une partie (5V1) adaptée pour obturer la ou lesdites ouvertures du plateau intérieur (5PI) en position fermée de ladite valve (5V), ledit moyen de rappel (5R) poussant ladite valve (5V) vers le plateau intérieur (5PI) dans ladite position obturée (par position obturée on entend une position pour laquelle la valve 5V s'oppose au passage de liquide au travers du conduit 5T, en particulier entre son extrémité ouverte inférieure tournée vers le sac et son extrémité ouverte supérieure), tandis que lors du déplacement de la valve (5V) en position ouverte à l'encontre de l'action du moyen de rappel (5R) (position ouverte est une position pour laquelle un passage de liquide au travers du conduit 5T entre son ouverture inférieure et son ouverture supérieure ou inversement est possible), une ou des ouvertures du plateau n'est/ne sont plus obturée(s) par la valve (5V). Le siège (5S) et/ou la partie (5TI) située entre le plateau intérieur (5PI) et son extrémité ouverte (5O) dirigée vers l'intérieur de la chambre (3) et du sac (4) présente(nt) un ou des passages communiquant avec l'intérieur du sac (4). Avantageusement, le siège 5S est inséré dans le conduit 5T de manière amovible ou non, ledit siège étant alors avantageusement fixé à l'extrémité inférieure du conduit 5T par un système de clipsage. Le siège a alors avantageusement la forme d'un plat central avec 3 à 6 pattes, lesdites pattes étant destinées chacune à collaborer avec une ou des fente(s) ou rainure(s) de la partie inférieure du conduit (5T) pour assurer une fixation par clipsage. et/ou
- la valve (5V) a la forme d'une cloche déformable par pression (5R) et prolongée par un doigt (5D), la cloche (5R) présentant un bord (5RB) prenant appui sur le siège (5 S) et étant réalisée en matière élastomère de manière à former le moyen de rappel, tandis que le siège (5S) présente un moyen pour limiter les mouvements du bord (5RB) de la cloche (5R) lors de son mouvement en position ouverte par déformation par pression exercée sur ledit doigt (5D). Par exemple le plat central du siège présente un creux ou renfoncement ou des protubérances destiné(s) à former un point ou une zone d'appui pour la base de la cloche 5R, et ainsi limiter des mouvements relatifs de la base de la cloche par rapport au siège 5S. et/ou
- la boite est associée à un couvercle (C) avec un bec verseur (BV), ledit couvercle (C) étant associé à un mécanisme (M) adapté au moins pour commander l'ouverture de la valve (5V). La boite peut être commercialisée avec le couvercle (C) associé à la boite ou apte à être monté sur la boite (de manière amovible ou non). Le couvercle C peut également être un élément de l'ensemble selon l'invention. Dans ce cas, le couvercle C est monté de manière amovible sur la boite. Si le couvercle C est monté sur la boite, il est avantageusement monté mobile sur la boite entre une position ouverte (pour laquelle la valve 5V est en position ouverte) et une position fermée (valve 5V en position fermée). Lors de la commercialisation d'une telle boite avec couvercle, un système (par exemple une languette arrachable ou apte à être arrachée partiellement ou totalement) est alors prévu pour maintenir le couvercle C en position fermée avant son achat et son placement dans un ensemble selon l'invention. Dans un tel cas, la boite avec couvercle C sera avantageusement commercialisée avec consigne, et pourra alors aisément être recyclé pour un nouvel usage, après démontage et nettoyage du couvercle C, enlèvement du couvercle 18 et du sac 4, replacement d'un nouveau couvercle 18 avec un nouveau sac 4, et replacement du couvercle C et d'un système (arrachable ou apte à être arrachée partiellement ou totalement) de maintien du couvercle C en position fermée. et/ou
- le mécanisme (M) adapté au moins pour commander l'ouverture de la valve (5V) comprend au moins un moyen (M10) mobile entre une position levée pour laquelle la valve (5V) est en position obturée (pour empêcher le passage de liquide au travers du conduit 5T), et une position abaissée pour laquelle la valve (5V) est en position ouverte à l'encontre de l'action du moyen de rappel (5R), ledit moyen (M10) étant adapté ou associé à un moyen (M11) adapté pour coopérer avec le conduit (5T), dans une position relative dudit moyen par rapport audit conduit (5T) pour maintenir ledit moyen (M10) en position abaissée et maintenir la valve (5V) en position ouverte. et/ou
- le couvercle (C) présente une jupe (CJ) définissant une chambre (CC) adaptée pour recevoir la partie supérieure de la boite et de son couvercle (18), la chambre (CC) définie par la jupe (CJ) comportant un fourreau central (CFC) communiquant par une première ouverture (CFC01) avec le bec verseur (BV) et par une deuxième ouverture (CFCO2) avec le milieu extérieur le long de la paroi supérieure du couvercle (C), ledit fourreau central (FCC) étant associé à un premier sifflet (M11) monté au moins partiellement mobile à rotation par rapport au fourreau central (FCC), ledit premier sifflet (M11) présentant un corps cylindrique creux (M11A) avec une extrémité associé à un plat (M11P) avec une ouverture centrale adaptée pour être en regard de la deuxième ouverture (CFCO2) et avec un fourreau central de guidage (M11G) coaxial au corps cylindrique (M11A) et communiquant avec la deuxième ouverture (CFCO2) lorsque ledit premier sifflet (M11) est engagé dans le fourreau central (CFC). Dans cette forme de réalisation, le moyen (ou deuxième sifflet M10) de commande de la valve (5V) est un fourreau (M10A) avec une extrémité fermée par un plat (M10B) associé à une pièce (M10C) définissant une gorge (M10G) ouverte vers le fourreau central de guidage (M11G) et adapté pour recevoir ledit fourreau central de guidage (M11G), ladite pièce (M10C) portant une tige ou pointeau (M10T) destiné à agir sur le doigt (5D) de la valve (5V) lorsque cette dernière est en position ouverte, ledit fourreau (M10A) étant monté mobile ou moins en translation par rapport au corps cylindrique creux (M11A). Toujours dans cette forme de réalisation, le corps cylindrique creux (M11A) présente une ouverture (M11O) qui par rotation par rapport au fourreau central (CFC) peut être amenée en regard de la première ouverture (CFCO1) du fourreau central (CFC), tandis que le fourreau (M10A) présente une ouverture (M10O) qui par déplacement de translation axial par rapport au corps cylindrique (M11A) peut être amenée en regard de l'ouverture (M11O) du corps cylindrique creux (M11A), tandis que de préférence le moyen M10 et/ou le moyen M11 sont montés amovible(s) par rapport au couvercle (C) avec bec verseur (BV). Le montage amovible est intéressant pour assurer des opérations de nettoyage du couvercle C. Les sifflets M10 et M11 et le couvercle C sont donc avantageusement attachés les uns aux autres de manière amovible, tout en permettant certains mouvements relatifs entre eux. et/ou
- le fourreau de guidage (M11G) du sifflet (M11) et la gorge (M11G) du moyen (M10) sont adaptés pour ne permettre qu'un mouvement relatif de translation axial entre eux. et/ou
- le corps cylindrique creux (M11A) et le fourreau (M10A) présentent chacun un trou d'évent (M11AE;M10AE) qui peuvent être amenés en regard l'un de l'autre par un déplacement relatif de translation axial entre le corps cylindrique creux (M11A) et le fourreau (M10A). et/ou
- le corps cylindrique creux (M11A) porte au moins un doigt (M11AD) sur sa face extérieure, en ce que le conduit (5T) présente sur sa face intérieure au moins une rainure (5TR) ouverte depuis le bord supérieur du conduit (5T) et présentant un trajet permettant au moins un mouvement comportant une composante de mouvement relatif de translation axiale du corps cylindrique (M11A) par rapport au conduit (5T) et au moins un mouvement comportant une composante de mouvement relatif de rotation du corps cylindrique (M11A) par rapport au conduit (5T). et/ou

- le ou les passages (14) du couvercle communiquant avec la zone de la chambre (3) située à l'extérieur du sac (4) communique(nt) avec un canal (16) s'étendant dans le couvercle (18), ledit canal (16) entourant une paroi du passage (17) communiquant avec l'intérieur du sac (4) et non avec la zone de la chambre (3) située hors dudit sac (4). et/ou
- le passage (14) du couvercle communiquant avec la zone de la chambre (3) située à l'extérieur du sac (4) s'étend dans le corps du couvercle (18) pour assurer un bon échange thermique entre le milieu aqueux et le corps du couvercle (18), au moins dans sa partie adjacente du passage (17) communiquant avec l'intérieur du sac (4) et non avec la zone de la chambre (3) située hors dudit sac (4). et/ou
- le couvercle (18) présente ou comporte un moyen pour suspendre le sac dans la chambre intérieure (3), et des moyens adaptés pour assurer sa position par rapport à ou aux parois latérales (2) de la boite. et/ou
- la boite comporte un moyen (21), ledit moyen étant avantageusement une jupe (21) entourant une ou les ouvertures du/des passages (14) vers la chambre intérieure (3), ladite jupe (21) étant de préférence portée par le couvercle (18) pour assurer la présence d'au moins un volume d'air dans la partie de la chambre intérieure située hors du sac lors du remplissage de la chambre intérieure (3) avec ledit milieu aqueux. et/ou
- la pièce de fond (8) et le couvercle (18) présentent chacun un rebord (10B,18B) destiné à prendre appui sur la face intérieure de l'enveloppe (2) définissant la ou les parois latérales de la boite (1), ledit rebord (10B,18B) étant avantageusement ou étant avantageusement associé à un élément (10R,18R) définissant une gorge ouverte circulaire ou annulaire (10S ou 18S) définie entre deux parois sensiblement cylindriques (10S1, 10S2, 18S1, 18S2) avec de préférence une ou des protubérances (10P,18P) formant des dents ou doigts s'opposant à un mouvement de retrait de l'enveloppe (2) par rapport à la pièce de fond (8) et le couvercle (18) lorsque les extrémités de l'enveloppe (2) sont engagées dans la gorge (10S,18S) respectivement de la pièce de fond (8) et du couvercle (18), ladite gorge circulaire ou annulaire étant avantageusement associée à une couche (10T,18T) élastique ou déformable apte à former un joint étanche au moins au liquide entre l'enveloppe (2) et respectivement le couvercle (18) et la pièce de fond (8). et/ou
- la pièce de fond (8) présente une face intérieure destinée à être tournée vers la chambre intérieure (3) de la boite (1), et en ce que, lorsque la boite avec sa pièce de fond tournée vers le bas prend appui sur un plan horizontal, la face intérieure de la pièce de fond (8) présente au moins une partie (8A) présentant une inclinaison vers le passage (10) adapté pour former une connexion entre la partie de la chambre intérieure (3) située hors dudit sac (4) avec un conduit d'amenée et/ou d'évacuation (11). et/ou
- la boite comporte ou est adaptée pour être associée à un moyen (25) pour déterminer la quantité de milieu aqueux introduit dans la chambre intérieure et/ou pour déterminer la quantité d'aliment liquide ou visqueux présent dans le sac. et/ou
- la boite est associée à un ou des moyens de protection (6) pour sécuriser la fermeture des passages avant l'emploi de la boite. et/ou
- la boite est associée ou apte à être associée à un élément flotteur 27 mobile dans la chambre intérieure (3) et situé entre le sac et la partie inférieure, ledit élément flotteur (27) présentant une densité inférieure à celle du milieu aqueux. et/ou
- l'élément flotteur (27) est associé ou apte à être associé à un élément adapté pour mesurer un niveau. et/ou
- la boite est adaptée pour résister à une pression du milieu aqueux dans la chambre intérieure de 1 à 5 bars (1 10⁵ Pa à 5 10⁵ Pa). et/ou
- la boite est adaptée pour contenir deux sacs 4 distincts contenant des liquides identiques ou non et présente ou est associée à un ou des éléments présentant des passages distincts, un premier passage permettant une communication au premier sac et un deuxième passage permettant une communication au deuxième sac, et/ou
- la boite comporte au moins un corps avec un fond avec une ouverture supérieure apte à être fermée par un couvercle, la boite étant associée à un sac intérieur adapté à former une barrière étanche au liquide pour le corps de la boite et à définir une chambre intérieure pour la boite, ledit couvercle présentant au moins un passage 9 adapté pour coopérer avec la pièce 5 du sac souple 4 et un ou des passages 10 adapté pour former une connexion entre la partie de la chambre intérieure 3 située hors du sac 4 avec un ou des conduits d'amenée/d'évacuation, et/ou
- une combinaison de ces détails et particularités.

L'invention a encore pour objet un ensemble comportant les caractéristiques de la revendication 11, qui est forme par la boîte selon les revendication 1-10 et un appareil pour distribuer une quantité d'un aliment liquide ou visqueux contenu dans un sac placé dans une boite selon l'invention, présentant avantageusement une ou plusieurs des particularités et détails mentionnés ci-avant, dans une gamme de température appropriée, ledit appareil comprenant au moins:
- une structure avec au moins un élément support pour au moins une boite selon l'invention ;
- un réservoir pour un milieu aqueux ;
- un moyen pour adapter la température d'au moins une partie dudit milieu aqueux;
- un tube avec une connexion adaptée pour coopérer avec un passage de la partie supérieure de la boite, ce passage étant avantageusement associée à une valve et communiquant avec la chambre intérieure du sac souple;
- une ou des connexions pour relier un ou des passages de la boite communiquant avec la chambre intérieure de celle-ci, à l'extérieur du sac; et
- un circuit avec une pompe pour faire circuler du milieu aqueux par le moyen pour adapter la température d'au moins une partie de celui-ci et pour faire circuler du milieu aqueux dans la chambre interne de la boite hors du sac souple et mettre sous pression le milieu aqueux présent dans la chambre, et
- un moyen de contrôle d'une quantité d'aliment à distribuer.

Des particularités avantageuses de formes de réalisation d'un ensemble selon l'invention sont :
- l'élément support comprend un ou des moyens de connexion adaptés pour coopérer avec au moins un passage de la partie inférieure communiquant avec la chambre intérieure de la boite hors du sac, le ou lesdits moyens de connexion étant reliés à un ou des conduits d'amenée et/ou d'évacuation de milieu aqueux dudit circuit. et/ou
- la pièce mobile relativement à l'élément support comprend un moyen de connexion adapté pour coopérer avec un passage de la boite communiquant avec l'intérieur du sac et pour coopérer avec un tube de distribution, et un moyen de connexion adapté pour coopérer avec un passage de la boite communiquant avec la chambre intérieure en dehors du sac, dans lequel lorsque la pièce mobile est en position ouverte, lesdits moyens de connexion sont éloignés desdits passages de la boite, tandis que lorsque ladite pièce mobile est en position fermée, lesdits moyens de connexion sont dans une position adaptée pour coopérer avec un passage de la boite communiquant avec l'intérieur du sac et pour coopérer avec un tube de distribution. et/ou
- l'appareil comprend un ou plusieurs éléments support présentant un moyen de connexion adapté à coopérer avec au moins un passage de la partie inférieure d'une boite prenant appui sur l'élément support. et/ou
- le circuit est associé à au moins un vase ou vase d'expansion situé à un niveau situé au-dessus de la ou des boites prenant appui sur le ou les éléments supports. et/ou
- le circuit est associé à un ou plusieurs moyens échangeurs de chaleur, pour adapter la température du milieu aqueux avant que ce dernier ne circule dans une ou des boites. et/ou
- la pompe du circuit est adaptée pour assurer une circulation de milieu aqueux de haut en bas dans la boite, à l'extérieur du sac, qui prend appui sur un élément support. et/ou
- la pompe est adaptée pour assurer l'extraction de ou du milieu aqueux d'une boite prenant appui sur un élément support pour l'amener à un réservoir. et/ou
- l'élément support ou les éléments supports est/sont adapté(s) pour supporter au moins une boite, par exemple deux ou plus de deux boites distinctes, et en ce que l'appareil comprend au moins deux circuits avec pompe distincts, chaque circuit étant adapté pour assurer une circulation de milieu aqueux dans la chambre. et/ou
- le circuit ou chaque circuit est associé à une valve de mise à l'air, soit pour évacuer de l'air présent dans le circuit, soit pour amener de l'air dans le circuit. et/ou
- la pompe du circuit ou de chaque circuit est située à un niveau situé en dessous de l'élément support ou de la boite prenant appui sur l'élément support. et/ou
- l'appareil est associé à un système de contrôle empêchant le fonctionnement de la pompe du circuit dès que la pièce mobile est en position ouverte. et/ou
- l'appareil est associé à un ou des réservoirs amovibles ou mobiles pour permettre un remplissage aisé. et/ou
- l'appareil comprend une ou des sécurités lorsque le niveau de milieu aqueux atteint un niveau prédéterminé dans le réservoir ou dans un vase ou vase d'expansion. et/ou
- l'appareil comprend un dispositif de contrôle déterminant la quantité d'aliment liquide ou visqueux présent dans le sac. et/ou
- l'appareil comprend un dispositif de commande de la quantité à distribuer d'aliment hors du sac. et/ou
- l'appareil se présente sous la forme d'un appareil mobile avec une connexion à un réseau électrique pour alimenter la pompe et/ou l'échangeur de chaleur pour le milieu aqueux circulant dans le circuit et/ou un dispositif de contrôle.

L'invention a encore pour objet un procédé de distribution d'un aliment liquide ou visqueux alimentaire contenu dans un sac placé dans un ensemble selon l'invention,
dans lequel on adapte la température d'un milieu aqueux,
dans lequel on commande le fonctionnement de la pompe pour amener du milieu aqueux présentant une température adaptée sous pression dans la boite et dans lequel on comprime le sac dans la boite pour permettre à une quantité d'aliment liquide ou visqueux du sac de passer par le tube pour remplir un récipient.

Des particularités et détails de formes de réalisation préférées selon l'invention ressortiront de la description détaillée suivante dans laquelle il est fait référence aux dessins ci-annexés.

Dans ces dessins,
- la figure 1 est une vue en perspective d'une boite selon l'invention;
- la figure 2 est une vue de la boite de la figure 1 avec le couvercle retiré;
- la figure 3 est une vue du sac intérieur attaché à une pièce (5) de support;
- la figure 4 est une vue d'un autre sac intérieur;
- la figure 5 est une vue à plus grande échelle et en coupe de la partie supérieure de la boite et de la partie inférieure de la boite ;
- la figure 6 est une vue en coupe selon la ligne VI-VI de la figure 5;
- la figure 7 est une vue en coupe selon la ligne VII-VII de la figure 5;
- la figure 8 est une vue en coupe selon la ligne VIII-VIII de la figure 5;
- la figure 9 est une vue éclatée d'une boite suivant l'invention;
- la figure 9A est une vue en coupe du couvercle associé à la pièce 5 du sac pour la boite de la figure 9.
- la figure 10 est une vue en coupe d'encore une forme de réalisation d'une boite suivant l'invention;
- la figure 10A est une vue d'un détail de la forme de réalisation de la figure 10;
- la figure 11 est une vue schématique d'un ensemble suivant l'invention;
- la figure 12 est une vue schématique d'un circuit pour une boite placée sur un élément support de 1 ensemble selon l'invention;
- la figure 13 est une vue en coupe (éclatée) d'une forme de réalisation du tube (2), du couvercle (18) et de la pièce de fond (8);
- les figures 14A et 14B sont des vues à plus grande échelle d'un détail du couvercle et de la pièce de fond, avant et après engagement d'une extrémité du tube,
- la figure 15 est une vue schématique plane en perspective d'un filet assurant à la fois une certaine isolation, et à la fois la formation de canaux de guidage,
- la figure 16 est une vue d'une boite selon l'invention avec un couvercle C qui peut être soit une pièce d'un apareil selon l'invention, soit une pièce commercialisée avec la boite (avantageusement prémontée sur la boite),
- la figure 17 est une vue éclatée de la boite et couvercle de la figure 16;
- la figure 18 est une vue éclatée à plus grande échelle de la partie supérieure de la boite et du couvercle C;
- les figures 19A et 19B sont des vues en coupe des pièces montrées à la figure 18;
- la figure 20 est une vue du couvercle 18 avec le conduit 5T de la boite, et du mécanisme de commande de la valve;
- les figures 21A, 21B et 21C sont des vues du conduit 5T en perspective et en éclatée, en coupe éclatée, et en coupe simple;
- la figure 22 est une vue partielle de la boite et couvercle C en position fermée;
- la figure 23 est une vue à plus grande échelle en coupe du couvercle C en position fermée;
- les figures 24A à 24F montrent des étapes pour l'utilisation du couvercle lors du soutirage de vin hors du sac (non représenté);
- les figures 25A à 25C montrent des étapes lors de la déconnexion d'une boite de l'ensemble selon l'invention.

La figure 1 montre une boite 1 suivant l'invention avant son emploi. Cette boite 1 est associée à un capuchon 1C attaché au corps 1 au moyen d'une languette 1D à arracher. Cette languette 1D sert de moyen visuel de contrôle de non ouverture de la boite dans un magasin.

Les parois (2) définissent une chambre intérieure (3) dans laquelle s'étend un sac souple (4) destiné à contenir un aliment liquide ou visqueux à consommer dans une gamme de température de consommation appropriée. Ledit sac (4) est associé à une pièce (5) comprenant une valve ou à une pièce (5) comprenant une membrane ou associable à un moyen de protection (6) adaptée pour coopérer avec une pièce (7) comprenant une valve, par exemple une pièce d'un ensemble suivant l'invention. Ladite boite (1) présente une partie inférieure (1I) avec un fond (8), une partie supérieure (1S) et au moins un passage (9) pour la pièce (5). Les parois (2) présentent une face tournée vers la chambre intérieure (3) adaptée pour résister à un milieu aqueux à une température au moins proche de la gamme de température de consommation appropriée, par exemple à 3°C - 20°C pour du vin (vin mousseux, vin blanc, vin rouge, vin liquoreux). La boite (1) présente au voisinage de sa partie inférieure (1I) ou est associé à un élément (8A) présentant au moins un passage (10) adapté pour former une connexion entre la partie de la chambre intérieure (3) située hors dudit sac (4) avec un conduit (11) d'amenée et/ou d'évacuation. La boite (1) présente ou est associé à un élément présentant au moins un passage (9) adapté pour coopérer avec la pièce (5) associée audit sac (4). Au moins une partie d'une paroi latérale (2) de la boite (1) située entre la partie inférieure (1I) et la partie supérieure (1S) présente le long de sa face tournée vers la chambre intérieure (3) au moins un moyen pour former un ou des canaux de guidage (12) pour ledit milieu aqueux, le ou desdits canaux de guidage (12) étant adaptés pour que même en présence du sac souple (4) dans la chambre (3), un ou des canaux (12) soient ou restent ouverts pour le passage du milieu aqueux.

Le sac (4) est suspendu dans la boite (1), plus exactement dans la chambre 3. Ceci permet que les particules éventuellement présentes dans le liquide, par exemple boisson, vin, etc. restent dans le sac pendant l'extraction du liquide (boisson, vin, etc.) hors du sac pour le distribuer à des consommateurs.

La boite (1) présente au voisinage de sa partie supérieure (1S) au moins un passage (14) adapté pour former une connexion entre la partie de la chambre intérieure (3) située hors dudit sac (4) avec un conduit d'amenée et/ou d'évacuation (15).

Au moins une partie d'une paroi latérale (2) de la boite (1) située entre la partie inférieure (1I) et la partie supérieure (1S) présente le long de sa face tournée vers la chambre intérieure (3) au moins un moyen (12) pour former une série de canaux de guidage pour ledit milieu aqueux, le ou desdits canaux de guidage (12) étant adaptés pour que même en présence du sac souple dans la chambre, un ou des canaux soient ouverts au passage du milieu aqueux, lesdits canaux (12) étant avantageusement répartis le long de ladite paroi latérale. Ceci permet d'assurer un refroidissement du sac de manière homogène ou un réchauffement du sac de manière homogène, et d'éviter un contact direct du sac avec la paroi intérieure de la boite. La paroi est par exemple munie d'ailettes verticales dont le bord libre est adapté à servir d'appui au sac 4 dans la chambre.

La boite comprend une ou des parois latérales (2), une paroi inférieure (8) formant un fond et une paroi supérieure (18) opposée à la paroi inférieure (8). La paroi inférieure (8) présente au moins un passage (14) adapté pour former une connexion entre la partie de la chambre intérieure (3) située hors dudit sac (4) avec un conduit d'amenée et/ou d'évacuation (15), tandis que la paroi supérieure (18) présente au moins un passage (9) adapté pour coopérer avec la pièce (5) associé audit sac (4) ou comprend la pièce (5) associé audit sac (4). La boite permet ainsi d'être montée dans un circuit pour assurer soit un mouvement de haut en bas, mais de préférence

La paroi supérieure (18) est ou est adaptée pour coopérer avec une pièce, avantageusement avec la pièce (5) associée audit sac (3), pour former une connexion entre la partie de la chambre intérieure (3) située hors dudit sac (4) avec un conduit d'amenée et/ou d'évacuation (15).

La ou les parois (2) de la boite sont au moins partiellement munies d'un revêtement ou couche d'isolation thermique (20).

La boite est formée par (a) un corps (1) définissant une ou des parois latérales (2) et présentant une extrémité inférieure (2A) ouverte et une extrémité supérieure (2B) ouverte, (b) une pièce de fond (8) destinée à obturer l'extrémité inférieure (2A), ladite pièce de fond (8) présentant au moins au moins un passage (10) adapté pour former une connexion entre la partie de la chambre intérieure (3) située hors dudit sac (4) avec un conduit d'amenée et/ou d'évacuation (11), et (c) un couvercle (18) destiné à obturer l'extrémité supérieure (B), ledit couvercle (18) étant adapté pour être associé audit sac (4), ledit couvercle présentant d'une part un passage (17) communiquant avec l'intérieur du sac (4) et non avec la zone de la chambre (3) située hors dudit sac (4), et, d'autre part, au moins un passage (14) communiquant avec la zone de chambre intérieure (3) située à l'extérieur du sac (4).

Le couvercle (18) est adapté pour former une connexion entre le ou les passages (14) communiquant avec la zone de la chambre intérieure (3) située hors dudit sac (4) avec un conduit d'amenée et/ou d'évacuation (15).

Le ou les passages (14) du couvercle communiquant avec la zone de la chambre (3) située à l'extérieur du sac (4) communique(nt) avec un canal (16) s'étendant dans le couvercle (18), ledit canal (16) étant un canal qui entoure une paroi du passage (17) communiquant avec l'intérieur du sac (4) et non avec la zone de la chambre (3) située hors dudit sac (4). Ce canal 16 a avantageusement une surface inférieure ou fond pour qu'en cas d'utilisation de la boite, ladite surface ou ledit fond présente une ou des inclinaisons pour amener au moins par gravité le liquide présent dans le canal 16 vers un ou des passages (14).

Le passage (14) du couvercle communiquant avec la zone de la chambre (3) située à l'extérieur du sac (4) s'étend dans le corps du couvercle (18) pour assurer un bon échange thermique entre le milieu aqueux et le corps du couvercle (18), au moins dans sa partie adjacente du passage (17) communiquant avec l'intérieur du sac (4) et non avec la zone de la chambre (3) située hors dudit sac (4).

Le couvercle (18) présente ou comporte un moyen pour suspendre le sac dans la chambre intérieure (3), et des moyens adaptés pour assurer sa position par rapport à ou aux parois latérales (2) de la boite.

Avantageusement, la boite comporte un moyen (21), ledit moyen étant avantageusement une jupe (21) entourant une ou les ouvertures du/des passages (14) vers la chambre intérieure (3), ladite jupe (21) étant de préférence portée par le couvercle (18) pour assurer la présence d'au moins un volume d'air dans la partie de la chambre intérieure située hors du sac lors du remplissage de la chambre intérieure (3) avec ledit milieu aqueux. Ce volume d'air est intéressant pour reprendre des effets dus à la dilatation ou contraction éventuelle du fluide aqueux traversant la boite, voire la libération de gaz par le fluide aqueux. Ce matelas d'air sert ainsi de tampon.

La pièce de fond (8) et le couvercle (18) présentent chacun un rebord destiné à prendre appui sur la face intérieure de l'enveloppe (2) définissant la ou les parois latérales de la boite (1).

La pièce de fond (8) présente une face intérieure destinée à être tournée vers la chambre intérieure (3) de la boite (1), tandis que, lorsque la boite avec sa pièce de fond tournée vers le bas prend appui sur un plan horizontal, la face intérieure de la pièce de fond (8) présente au moins une partie (8A) présentant une inclinaison vers le passage (10) adapté pour former une connexion entre la partie de la chambre intérieure (3) située hors dudit sac (4) avec un conduit d'amenée et/ou d'évacuation (11).

La boite comporte ou est adaptée pour être associée à un moyen (25) pour déterminer la quantité de milieu aqueux introduit dans la chambre intérieure et/ou pour déterminer la quantité d'aliment liquide ou visqueux présent dans le sac. Par exemple, la boite présente une fenêtre ou un tube pour estimer la quantité d'eau présente dans la chambre hors du sac.

La boite 1 est associée à un ou des moyens de protection (6) pour sécuriser la fermeture des passages avant l'emploi de la boite. Ceci permet après l'enlèvement du couvercle 1C, d'assurer une sécurité supplémentaire avant l'emploi de la boite. La boite aurait pu être associée à un élément flotteur 27 mobile dans la chambre intérieure (3) et situé entre le sac et la partie inférieure, ledit élément flotteur (27) présentant une densité inférieure à celle du milieu aqueux. Ce flotteur peut soit être utilisé pour déterminer le contenu du sac, soit pour assurer une meilleure extraction du liquide contenu dans le sac, le sac se déplaçant vers le haut lors de l'extraction de liquide hors du sac 4. Le moyen 25 est par exemple attaché au flotteur 27.

La boite est par exemple réalisée pour résister à une pression du milieu aqueux dans la chambre intérieure de 1 à 5 bars (1 10⁵ Pa à 5 10⁵ Pa).

La boite est adaptée pour être placée dans un appareil pour distribuer une quantité d'un aliment liquide ou visqueux contenu dans un sac placé dans une boite, dans une gamme de température appropriée.

La boite de la figure 9 comprend :
- un corps creux 1 dont la paroi latérale 2 définie avantageusement un cylindre ouvert à son extrémité inférieure 2A et à son extrémité supérieure 2B;
- éventuellement une chemise 2C adaptée à former un revêtement de la face intérieure de la paroi latérale 2, ce revêtement est solidaire ou non de la paroi, par exemple collé, une telle chemise étant avantageuse pour éviter un contact direct entre le milieu aqueux et la face intérieure de la paroi 2, lorsque le corps 1 est réalisé en un matériau dégradable au contact de l'eau;
- un élément flexible 120 présentant une série d'ondulations parallèles pour définir des canaux 12, cet élément 120 ayant une forme plane avant son enroulement;
- un sac 4 associé le long de son ouverture supérieure à une pièce rigide 5,
- un fond 8 avec un passage 10, ledit fond étant avantageusement sensiblement circulaire et présentant un rebord 10B adapté à prendre appui sur le bord circulaire inférieur du corps 1;
- un couvercle 18 avec une cavité inférieure centrale 18I adaptée pour recevoir une partie de la pièce 5, et une ouverture centrale 18C adaptée pour être en regard du passage 17 de la pièce 5. La face supérieure du couvercle 18 présentant une gorge annulaire 16 associée à un ou des passages 14, ledit couvercle 18 présentant en outre un rebord 18B adapté à prendre appui sur le bord supérieur 2B de la boite 1;
- un opercule 6 amovible destiné à protéger l'ouverture centrale et la gorge du couvercle.

La figure 9A montre en coupe le couvercle 18 associé à l'élément 5 du sac 4. Cet élément 5 comporte une base 5B attachée ou soudée au sac 4, cette base étant sensiblement plane ou tronconique avec une partie centrale plus élevée que le bord extérieur, une extension cylindrique centrale 5C ouverte et formant un conduit pour la chambre définie par le sac 4, et un plat circulaire 5D adapté à être engagée dans une gorge 18G que présente le couvercle 18 le long de sa face intérieure (face tournée vers l'intérieur de la chambre 3 de la boite 1. L'extension 5C a une hauteur suffisante de sorte que lorsque le plat circulaire 5D prend appui sur une face de la gorge 18G, les passages 14 de la gorge 16 soient distants de la base 5B, ceci permettant alors au liquide de refroidissement ou de chauffage de couler sur la base 5B de la pièce 5. La cavité inférieure 18I du couvercle 18 présente un tube central 18T adapté à s'étendre dans l'extension cylindrique 5C de la pièce 5.

La figure 10 montre schématiquement les différentes pièces constituant une boite suivant l'invention utilisant un système sac dans sac.

Le sac 4 est associé à une pièce 5 présentant un canal central 5C portant un disque 5E avec une jupe latérale 5J, le disque 5E présentant une gorge 5G avec des ouvertures 14. Un sac extérieur 40 entoure le sac 4 et est attaché à la jupe 5J de la pièce 5. L'extrémité inférieure du sac est associée à une pièce 8A formant un passage avec l'intérieur 3 du sac 40. Le couvercle 18 est un disque avec une ouverture centrale, une jupe extérieure adaptée pour prendre appui sur une face intérieure du corps 1 et une jupe intérieure destinée à coopérer avec la gorge 5G de la pièce 5.

La pièce 8A présente une couronne 8D adaptée pour coopérer avec le fond 8 de la boite 1. Ce fond 8 présente une jupe 8J adaptée à épouser la face intérieure de la boite 1.

La boite 1 est réalisée en deux parties 1E,1F pouvant coulisser l'une par rapport à l'autre entre une position rapprochée pour laquelle la hauteur de la boite 1 est réduite et une position éloignée pour laquelle la hauteur de la boite 1 est étendue. Un moyen 1G permet le maintien des parties 1E,1F en position éloignée, un tel moyen est par exemple une bande collante.

Pour le placement du sac 4 dans la chambre de la boite 1, on peut opérer comme suit:
- on associe la pièce 5 au couvercle 18;
- on place le sac 40 et le sac 4 dans la chambre de la boite, et on solidarise le couvercle 18 à la paroi latérale de la boite 1;
- l'extrémité inférieure du sac 40 et la pièce 8A s'étendent en dehors de la boite 1 dont les parties sont en position rapprochée;
- on associe le fond 8 à la pièce 8A;
- on déplace les parties 1E,1F l'une par rapport à l'autre pour accroître la hauteur de la boite 1, de manière à amener le bord inférieur de la partie 1F en contact avec le fond 8 ou sa jupe 8R;
- on solidarise le fond 8 avec la boite 1, et
- on maintient les parties 1E,1F en position éloignée au moyen du dispositif 1G, par exemple une bande collante.

Dans cette forme de réalisation l'eau s'écoule dans le sac 40 pour refroidir ou réchauffer le liquide contenu dans le sac 4. Pour assurer un écoulement autour de toutes les parois du sac 4, le sac 40 est avantageusement un sac à deux couches (400,401) soudées l'une à l'autre pour former des protubérances (en définissant des poches d'air (402). (voir figure 10A)

Un ensemble selon l'invention est représenté aux figures 11 et 12 et comprend au moins:
- une structure (100) avec au moins un élément support (101) pour au moins une boite 1;
- un réservoir (102) pour un milieu aqueux ;
- un moyen (103) pour adapter la température d'au moins une partie dudit milieu aqueux ;
- un tube (104) avec une connexion adaptée pour coopérer avec un passage de la partie supérieure de la boite, ce passage étant avantageusement associée à une valve (105) et communiquant avec la chambre intérieure du sac souple (4);
- une ou des connexions (106A,106B) pour relier un ou des passages de la boite communiquant avec la chambre intérieure 3 de celle-ci, à l'extérieur du sac 4; et
- un circuit (110) avec au moins une pompe (111A,111B) pour faire circuler du milieu aqueux par le moyen (103) pour adapter la température d'au moins une partie de celui-ci et pour faire circuler du milieu aqueux dans la chambre interne (3) de la boite hors du sac souple (4) et mettre sous pression (par exemple en légère surpression) le milieu aqueux présent dans la chambre (3), et
- un moyen de contrôle (105) d'une quantité d'aliment à distribuer, par exemple un robinet.

La structure (100) comporte une pièce (1120) mobile relativement à l'élément support (101) entre une position ouverte ou relevée permettant le placement d'une boite (1) sur l'élément support (101), et une position fermée ou abaissée empêchant le placement d'une boite (1) sur l'élément support (101) ou l'enlèvement d'une boite sur l'élément support (101).

L'élément support (101) comprend un ou des moyens de connexion (106B) adaptés pour coopérer avec au moins un passage de la partie inférieure (1I) communiquant avec la chambre intérieure (3) de la boite (1) hors du sac (4), le ou lesdits moyens de connexion (106B) étant reliés à un ou des conduits d'amenée et/ou d'évacuation (11) de milieu aqueux dudit circuit (110).

La pièce mobile (1120) relativement à l'élément support (101) comprend un moyen de connexion (106A) adapté pour coopérer avec un passage (17) de la boite communiquant avec l'intérieur du sac (4) et pour coopérer avec un tube de distribution (104), et un moyen de connexion (106A) adapté pour coopérer avec un passage (14) de la boite communiquant avec la chambre intérieure (3) en dehors du sac (4), dans lequel lorsque la pièce mobile (1120) est en position ouverte, lesdits moyens de connexion (106A) sont éloignés desdits passages de la boite, tandis que lorsque ladite pièce mobile (1120) est en position fermée, lesdits moyens de connexion sont dans une position adaptée pour coopérer avec un passage de la boite communiquant avec l'intérieur du sac et pour coopérer avec un tube de distribution, ainsi que pour coopérer avec un passage (14) de la boite communiquant avec la chambre 3 à l'extérieur dudit sac 4.

L'appareil comprend un ou plusieurs éléments support (101) présentant un moyen de connexion (106B) adapté à coopérer avec au moins un passage de la partie inférieure d'une boite prenant appui sur l'élément support considéré (101).

Le circuit (110) est associé à au moins un vase ou vase d'expansion (115) adapté pour être situé à un niveau situé au-dessus de la ou des boites prenant appui sur le ou les éléments supports (101).

Le circuit est associé à un ou plusieurs moyens échangeurs de chaleur (103), avantageusement du type thermoélectriques, par exemple à plaque à effet Peltier, pour adapter/contrôler la température du milieu aqueux avant que ce dernier ne circule dans une ou des boites. Un échangeur du type Peltier est intéressant pour un refroidissement du milieu aqueux. L'échangeur de chaleur 103 est en particulier un échangeur du type thermoélectrique permettant à la fois un effet de chauffage et de refroidissement du milieu aqueux.

Au moins une pompe (111A) du circuit (110) est adaptée pour assurer une circulation de milieu aqueux de haut en bas dans la boite, à l'extérieur du sac, qui prend appui sur un élément support (101).

Au moins une pompe (111B) est adaptée pour assurer l'extraction de ou du milieu aqueux d'une boite prenant appui sur un élément support (101) pour l'amener à un réservoir (102).

La pompe 111A et la pompe 111B peuvent être une même et seule pompe. Dans la forme de réalisation, deux pompes sont utilisées, l'une pour assurer la circulation du milieu aqueux dans le circuit, l'autre pour vider le circuit.

L'élément support (101) ou les éléments supports est/sont adapté(s) pour supporter au moins deux ou plus de deux boites distinctes, tandis que l'appareil comprend au moins deux circuits (110) avec au moins une pompe (111A, 111B) distincts, chaque circuit (110) étant adapté pour assurer une circulation de milieu aqueux dans la chambre d'une boite.

Le circuit ou chaque circuit 110 est associé à une valve de mise à l'air (130), soit pour évacuer de l'air présent dans le circuit, soit pour amener de l'air dans le circuit. Cette valve de mise à l'air est par exemple une valve automatique, passant en position ouverte lorsque le vase se trouve en dépression ou lorsque le vase se trouve en surpression par rapport à la pression atmosphérique, par exemple en surpression supérieure à une surpression minimale prédéterminée.

Ainsi que montré sur le schéma du circuit, au moins une pompe (111B) du circuit ou de chaque circuit (de préférence les pompes du circuit ou de chaque circuit) est située à un niveau adapté pour être situé en dessous du niveau de l'élément support (101) ou de la boite prenant appui sur l'élément support (101).

L'appareil est associé à un système de contrôle empêchant le fonctionnement de la pompe (111A) du circuit dès que la pièce mobile (1120) est en position ouverte, ainsi qu'une ou des sécurités lorsque le niveau de milieu aqueux atteint un niveau prédéterminé dans le réservoir (102) ou dans un vase ou vase d'expansion (115).

Le circuit 110 représenté est formé des conduits et éléments suivants :
- Un réservoir 102 destiné à alimenter le circuit, via le conduit 121 communiquant avec la pompe 111A, une valve anti-retour 121A empêchant le refoulement de milieu aqueux de la pompe 111A vers le réservoir 102;
- un conduit 122 reliant la pompe 111A au vase d'expansion 115, ledit conduit étant associé à un système 122A empêchant ou limitant le milieu aqueux de descendre vers le bas dans le conduit 122, ce système 122A est par exemple un flotteur venant obturer partiellement ou totalement l'extrémité ouverte du conduit 122 au niveau du vase d'expansion 115,
- le vase d'expansion 115 avec une soupape de mise à l'air en cas de dépression (pression inférieure à un niveau de pression déterminé) ou de surpression (pression supérieure à un niveau de pression déterminé),
- un conduit 15 associé à l'échangeur thermoélectrique 103 et s'étendant entre le vase d'expansion 115 (ouverture 15A située à un niveau situé en-dessous du niveau de l'ouverture du conduit 122 dans le vase 115), ce conduit 15 débouchant dans la pièce mobile 1120 et étant associé à une valve 15B passant d'une position ouverte (permettant le passage de liquide lorsque la pièce mobile 1120 est en position abaissée) à une position fermée (empêchant le passage de liquide lorsque la pièce mobile 1120 est en position levée), ledit conduit 15 s'étendant avantageusement dans un plan incliné vers la pièce mobile 1120, lorsque cette dernière est en position abaissée (l'ouverture 15A étant alors située à un niveau supérieur à la valve 15B et à la pièce 5 de la boite 1);
- les passages 14 de la pièce 5;
- la chambre 3 de la boite 1 (zone hors du sac 4)
- le passage 10 du fond 8 de la boite 1;
- le conduit 11 s'étendant entre le support 101 et la pompe 111B, ce conduit 11 étant incliné vers le bas en direction de la pompe 111B,
- une pièce en T 131 prolongeant le conduit 11;
- un conduit 125 reliant la pompe 111A à une branche du T;
- un conduit 127 reliant l'autre branche du T 131 à la pompe 111B apte à fonctionner dans les deux sens,
- un conduit 126 avec une valve 126A reliant la pompe 111B vers le réservoir 102.

En opération d'utilisation de l'appareil, après le placement d'une nouvelle boite 1 sur l'élément support 101, là pièce mobile 1120 est mise dans sa position abaissée. Dans un premier temps, la pompe 111B est mise en fonctionnement avec la valve 126A en position ouverte, pour amener du milieu aqueux dans le conduit 11 et remplir la boite par son fond 8. La puissance de la pompe est avantageusement non suffisante pour soulever le flotteur 122A.
Le milieu aqueux provenant du réservoir 102 remplit ainsi par le bas la chambre 3 de la boite, chassant ainsi l'air présent dans cette chambre 3 via le conduit 15 dans le vase d'expansion 115. Lorsque la chambre 3 est remplie au niveau de la jupe 21, la zone interne définie par la jupe 21 se remplit, avant que les passages 14 et le conduit 15 ne se remplissent de liquide. L'air des passages 14 et du conduit 15 est ainsi chassé dans le vase d'expansion 115. L'inclinaison du conduit 15 assure une bonne évacuation de l'air du conduit 15 vers le vase d'expansion. Le vase d'expansion se remplit alors de liquide, jusqu'au moment où le niveau de liquide atteint le niveau de l'ouverture 112A, le flotteur 122A est soulevé permettant alors à l'air éventuellement présent dans le conduit 122 de s'échapper.
Si l'air présent dans le vase d'expansion est à une pression supérieure à une pression déterminée, fonction par exemple de la pression de la pompe 111B, la valve 130 s'ouvre pour évacuer de l'air présent dans le vase d'expansion.
Lorsque le flotteur 122A est en position haute ou ouverte, la valve 126A passe en position fermée.

La boite 1 est ainsi en position pour le soutirage de vin hors du sac 4.

Avant le soutirage, la pompe 111A est mise en fonctionnement le temps requis pour assurer une circulation de fluide dans le circuit 100 avec écoulement de haut en bas du fluide dans la chambre 3. Le fluide est réchauffé ou refroidi, selon les besoins, par l'échangeur thermoélectrique 103. Le temps de circulation avant soutirage est par exemple prédéterminé en fonction de la température extérieure, de la température du fluide dans le haut de la chambre et de la température du fluide dans le bas de la chambre. Par exemple, lorsque pendant un certain laps de temps, la différence de température du fluide entre le haut et le bas de la chambre est inférieure à une valeur donnée, un dispositif de contrôle permet le soutirage.

Pour le soutirage, la pompe est mise en fonctionnement pour générer une mise en pression supérieure à une pression déterminée du fluide dans la chambre 3. Pour cette mise en pression, une quantité de fluide est pompée du réservoir 102 pour circuler dans le circuit 110. Cette mise sous pression va alors mettre l'air présent dans le vase d'expansion sous pression, la valve 130 restant en position fermée. Lors de l'activation du robinet de soutirage 105, le sac 4 va se vider dû à la surpression du fluide dans la chambre 3. Dès que la surpression est inférieure à une valeur prédéterminée, le robinet 105 est contrôlé pour ne plus permettre un soutirage. La pompe 111A est alors remise en fonctionnement pour créer à nouveau une surpression dans le vase d'expansion supérieure à la valeur prédéterminée.

Lorsque le sac 4 est sensiblement vidé, il n'est plus possible de faire descendre la pression dans le vase en-dessous d'une valeur de consigne, pression à laquelle la pompe 111A est mise en fonctionnement.

Lorsque le sac 4 est vide, la chambre 3 est remplie sensiblement complètement de fluide. La pompe 111A est alors mise hors fonctionnement, tandis que la pompe 111B est activée avec la valve 126 ouverte, de manière à refouler le fluide du circuit vers le réservoir 102. Lors de cette opération de vidange, le fluide présent dans le vase 115 passe par la chambre pour être refoulé dans le réservoir 102. La chambre 3 se vide également. Lors de cette opération de vidange, une dépression est créée dans le circuit. Dès que la dépression atteint un seuil prédéfini, la valve 130 s'ouvre pour permettre à de l'air à rentre dans le circuit La boite peut ainsi se vider du milieu aqueux et se remplir d'air.

Pour la détermination de la quantité de vin encore présent dans le sac 4, le support 101 comprend un élément de détermination du poids, cet élément déterminant le poids de la boite avec la chambre 3 remplie d'air, le poids de la boite avec la chambre remplie d'eau. En connaissant le volume total de la chambre 3 et la densité du vin, il est alors possible de déterminer la quantité de vin présente dans le sac 4. Ce type de mesure permet même si on a retiré une boite de l'appareil, alors que du vin était encore présent dans le sac 4, de redéterminer la quantité de vin présente dans le sac 4.

L'appareil permet ainsi une bonne conservation du vin présent dans le sac 4 (pas d'oxydation), tout en assurant un soutirage du vin à une température comprise dans une gamme de températures désirées.

Le robinet 105 est avantageusement associé à un dispositif exhausteur de goût, par exemple un aérateur.

Le réservoir 102 est avantageusement amovible ou mobile pour permettre son remplissage. Ce réservoir 102 pourrait également être raccordé à une amenée d'eau sous pression et à un trop-plein.

Il est évident que le sac 4 aurait pu contenir un autre aliment, par exemple une sauce à consommer chaude ou tiède, un bouillon, etc. Dans ce cas, le moyen thermoélectrique est avantageusement une résistance électrique de chauffage.

Le milieu aqueux utilisé dans le circuit est avantageusement de l'eau, éventuellement additionnée d'acide citrique ou acétique. D'autres additifs peuvent être utilisés.

La figure 13 montre schématiquement une boite similaire à celle représentée à la figure 9. La boite comprend un corps cylindrique creux 1 (par exemple en carton alvéolé CA avec une paroi 2 dont les faces intérieure et extérieure sont munies d'une couche plastique 2P (par exemple en polypropylène). La face intérieure est avantageusement munie d'une couche étanche au gaz, du type aluminium.

La boite comprend également un fond 8 et un couvercle 18, qui sont associés chacun à un rebord circulaire 10B,18B adapté pour coopérer respectivement avec l'extrémité 2A et l'extrémité 2B du corps 1.
Ledit rebord (10B,18B) est associé à un élément (10R,18R) définissant une gorge ouverte circulaire ou annulaire (10S ou 18S) définie entre deux parois sensiblement cylindriques (10S1, 10S2, 18S1, 18S2) avec de préférence une ou des protubérances (10P,18P) formant des dents ou doigts s'opposant à un mouvement de retrait de l'enveloppe (2) par rapport à la pièce de fond (8) et le couvercle (18) lorsque les extrémités 2A,2B de l'enveloppe (2) sont engagées dans la gorge (10S,18S) respectivement de la pièce de fond (8) et du couvercle (18), ladite gorge circulaire ou annulaire étant avantageusement associée à une couche (10T,18T) élastique ou déformable apte à former un joint étanche au moins au liquide entre l'enveloppe (2) et respectivement le couvercle (18) et la pièce de fond (8).
Les ouvertures du fond 8 et du couvercle 18 sont fermées de manière étanche aux gaz par un film amovible 6,6A.

Autour du sac 4 est placé un filet souple 1200 adapté pour assurer la présence de canaux de guidage le long de la face intérieure du tube 1.

Lorsque les extrémités 2A,2B sont engagées dans les gorges 10S,18S, un joint étanche au gaz peut être assuré. Ceci permet d'éviter un contact de liquide avec la partie centrale en carton de la matière utilisée pour la fabrication du tube. En assurant l'étanchéité aux gaz à la fois du corps 1 (par un film intérieur en aluminium ou une couche aluminisée, par exemple), à la fois entre le fond 8 et le corps 1, à la fois entre le couvercle 18 et le corps 1, et à la fois des ouvertures du fond 8 et du couvercle 18, il est possible de créer une chambre 3 isolé de l'atmosphère extérieure tant que les films 6,6A n'ont pas été retirés. Ceci est intéressant, car après avoir placé le sac 4 rempli de vin dans le corps 1 et avant d'obturer une ouverture du couvercle ou du fond communiquant avec la zone de la chambre 3 située à l'extérieur du sac 4 (en particulier l'ouverture du fond 8), il est possible de modifier l'atmosphère présente dans la zone à l'extérieur du sac 4. Par exemple, l'air présent dans cette zone est aspiré ou chassé pour être remplacé par une atmosphère en CO2, en azote ou en air appauvri en oxygène. Ceci est intéressant pour permettre alors une conservation plus longue du vin présent dans le sac 4, même si le sac ou poche 4 présente une faible perméabilité aux gaz. L'atmosphère présente dans la zone de la chambre 3 extérieure au sac 4 peut être mise sous une légère surpression par rapport à la pression atmosphérique.

Dans la forme de réalisation de la figure 13, un filet 1200 a été utilisé. Ce filet 1200 présente un maillage avec des ouvertures. Ce filet 1200 (par exemple en polypropylène) est par exemple constitué de fils aplatis ou de section rectangulaires 1200A attachés les uns aux autres par des fils 1200B (par exemple de section circulaire). Les fils 1200B et 1200A sont attachés entre eux pour soudure. Les fils plats 1200A sont destinés à prendre appui ou à être tournés vers la face intérieure du corps 1, tandis que les fils 1200B sont destinés à être tournés vers le sac 4. Les fils 1200B s'étendent au moins partiellement verticalement dans le tube pour former des canaux de guidage 12.

La figure 16 montre une boite associée à un couvercle C comportant un mécanisme de commande d'une valve permettant ou empêchant le soutirage de vin contenu dans le sac 4.

Cette boite avec ce couvercle C est montrée en vue éclatée à la figure 17, seul le filet entourant le sac 4 et le corps 1 de la boite ne sont pas montrés.

Le couvercle (18) présente uniquement un passage (9) (introduit dans l'ouverture centrale 18P) communiquant avec l'intérieur du sac 4, ledit passage (9) étant associé à une pièce (5) comprenant une valve (5V) mobile entre une position fermée s'opposant au passage de liquide hors du sac et une position ouverte à l'encontre de l'action d'un moyen de rappel (5R), tandis que le fond (8) présente uniquement une seule ouverture centrale 8P communiquant avec la partie de la chambre intérieure (3) de la boite située hors du sac (4), ladite ouverture 8P étant obturer par un joint ou film 8F par exemple déchirable ou apte à être arrachée ou déchirée ou percée partiellement ou totalement ou perçable, par exemple attaché par une ou des rondelles 8R. Ladite ouverture 8P est adaptée pour être associée à un conduit d'amenée de liquide et à un conduit d'évacuation (ou à un conduit présentant un canal d'amenée et un canal d'évacuation). Les rondelles 8R sont avantageusement adaptées pour assurer une étanchéité entre le couvercle et le conduit d'amenée et d'évacuation lorsque ce dernier et monté sur le fond 8.

Le moyen de rappel 5R de la valve 5V peut être du type ressort ou une matière élastiquement déformable (par exemple élastomère), qui une fois déformée tend à reprendre sa forme initiale ou non déformée.

La pièce (5) (voir figure 18 et figures 19A et B) est un conduit (5T) avec une bride (5U) prenant appui ou attachée au couvercle (18) (La bride 5U est avantageusement collée ou soudée au couvercle 18, en particulier sur la face extérieure. Cette bride 5U est avantageusement réalisée en une matière thermoplastique permettant un soudage de la bride sur le couvercle. Si nécessaire la bride 5U peut également être associée à un joint d'étanchéité supplémentaire). Ledit conduit (5T) comprend un plateau intérieur (5PI) avantageusement tronconique, de préférence avec une inclinaison tournée vers l'intérieur de la chambre (3) et du sac (4) ou de son embout de fixation (4F) (ceci permet au liquide ou vin éventuellement présent dans le conduit 5T de s'écouler dans le sac 4.). Ledit plateau intérieur (5PI) présente une ouverture centrale (5PIO), ledit conduit (5T) étant associé dans sa partie (5TI) située entre le plateau intérieur (5PI) et son extrémité ouverte (5O) dirigée vers l'intérieur de la chambre (3) et du sac (4), à un siège (5S) pour le moyen de rappel (5R) de la valve (5V), ladite valve (5V) présentant une partie (5V1) adaptée pour obturer la ou lesdites ouvertures du plateau intérieur (5PI) en position fermée de ladite valve (5V), ledit moyen de rappel (5R) poussant ladite valve (5V) vers le plateau intérieur (5PI) dans ladite position obturée (par position obturée on entend une position pour laquelle la valve 5V s'oppose au passage de liquide au travers du conduit 5T, en particulier entre son extrémité ouverte inférieure tournée vers le sac et son extrémité ouverte supérieure), tandis que lors du déplacement de la valve (5V) en position ouverte à l'encontre de l'action du moyen de rappel (5R) (position ouverte est une position pour laquelle un passage de liquide au travers du conduit 5T entre son ouverture inférieure et son ouverture supérieure ou inversement est possible), une ou des ouvertures du plateau n'est/ne sont plus obturée(s) par la valve (5V). Le siège (5S) et/ou la partie (5TI) située entre le plateau intérieur (5PI) et son extrémité ouverte (5O) dirigée vers l'intérieur de la chambre (3) et du sac (4) présente(nt) un ou des passages communiquant avec l'intérieur du sac (4). Avantageusement, le siège 5S est inséré dans le conduit 5T de manière amovible ou non, ledit siège étant alors avantageusement fixé à l'extrémité inférieure du conduit 5T par un système de clipsage. Le siège a alors avantageusement la forme d'un plat central avec 3 à 6 pattes, lesdites pattes 5SP étant destinées chacune à collaborer avec une ou des fente(s) ou rainure(s) de la partie inférieure du conduit (5T) pour assurer une fixation par clipsage. Les pattes sont distantes l'une de l'autre pour former des passages entre le conduit 5T et le siège 5S. Le conduit 5T est adapté pour pouvoir s'insérer dans l'embout 4F de manière étanche.

La valve (5V) a la forme d'une cloche déformable par pression (5R) et prolongée par un doigt (5D), la cloche (5R) présentant un bord (5RB) prenant appui sur le siège (5S) et étant réalisée en matière élastomère de manière à former le moyen de rappel, tandis que le siège (5S) présente un moyen pour limiter les mouvements du bord (5RB) de la cloche (5R) lors de son mouvement en position ouverte par déformation par pression exercée sur ledit doigt (5D ou 5V1). Par exemple le plat central 5SC du siège présente un creux 5SC1 ou renfoncement ou des protubérances destiné(s) à former un point ou une zone d'appui pour la base de la cloche 5R, et ainsi limiter des mouvements relatifs de la base de la cloche 5R par rapport au siège 5S. (voir figures 21A et B)
La boite est associée à un couvercle (C) avec un bec verseur (BV), ledit couvercle (C) étant associé à un mécanisme (M) adapté au moins pour commander l'ouverture de la valve (5V). La boite peut être commercialisée avec le couvercle (C) associé à la boite ou apte à être monté sur la boite (de manière amovible ou non). Le couvercle C peut également être un élément de l'ensemble selon l'invention. Dans ce cas, le couvercle C est monté de manière amovible sur la boite. Si le couvercle C est monté sur la boite, il est avantageusement monté mobile sur la boite entre une position ouverte (pour laquelle la valve 5V est en position ouverte) et une position fermée (valve 5V en position fermée). Lors de la commercialisation d'une telle boite avec couvercle, un système (par exemple une languette arrachable ou apte à être arrachée partiellement ou totalement) est alors prévu pour maintenir le couvercle C en position fermée avant son achat et son placement dans un ensemble selon l'invention. Dans un tel cas, la boite avec couvercle C sera avantageusement commercialisée avec consigne, et pourra alors aisément être recyclé pour un nouvel usage, après démontage et nettoyage du couvercle C, enlèvement du couvercle 18 et du sac 4, replacement d'un nouveau couvercle 18 avec un nouveau sac 4, et replacement du couvercle C et d'un système (arrachable ou apte à être arrachée partiellement ou totalement) de maintien du couvercle C en position fermée, et/ou
Le mécanisme (M) adapté au moins pour commander l'ouverture de la valve (5V) comprend au moins un moyen (M10) mobile entre une position levée pour laquelle la valve (5V) est en position obturée (pour empêcher le passage de liquide au travers du conduit 5T), et une position abaissée pour laquelle la valve (5V) est en position ouverte à l'encontre de l'action du moyen de rappel (5R), ledit moyen (M10) étant adapté ou associé à un moyen (M11) adapté pour coopérer avec le conduit (5T), dans une position relative dudit moyen par rapport audit conduit (5T) pour maintenir ledit moyen (M10) en position abaissée et maintenir la valve (5V) en position ouverte. (voir figures 18 et 19)

Le couvercle (C) présente une jupe (CJ) définissant une chambre (CC) adaptée pour recevoir la partie supérieure de la boite et de son couvercle (18), la chambre (CC) définie par la jupe (CJ) comportant un fourreau central (CFC) communiquant par une première ouverture (CFCO1) avec le bec verseur (BV) et par une deuxième ouverture (CFCO2) avec le milieu extérieur le long de la paroi supérieure du couvercle (C), ledit fourreau central (FCC) étant associé à un premier sifflet (M11) monté au moins partiellement mobile à rotation par rapport au fourreau central (CFC), ledit premier sifflet (M11) présentant un corps cylindrique creux (M11A) avec une extrémité associée à un plat (M11P) avec une ouverture centrale adaptée pour être en regard de la deuxième ouverture (CFCO2) et avec un fourreau central de guidage (M11G) coaxial au corps cylindrique (M11A) et communiquant avec la deuxième ouverture (CFCO2) lorsque ledit premier sifflet (M11) est engagé dans le fourreau central (CFC). Dans cette forme de réalisation, le moyen (ou deuxième sifflet M10) de commande de la valve (5V) est un fourreau ou corps cylindrique creux (M10A) avec une extrémité fermée par un plat (M10B) associé à une pièce (M10C) définissant une gorge (M10G) ouverte vers le fourreau central de guidage (M11G) et adaptée pour recevoir ledit fourreau central de guidage (M11G), ladite pièce (M10C) portant une tige ou pointeau (M10T) destiné à agir sur le doigt (5D) de la valve (5V) lorsque cette dernière est en position ouverte, ledit fourreau (M10A) étant monté mobile au moins en translation par rapport au corps cylindrique creux (M11A). Toujours dans cette forme de réalisation, le corps cylindrique creux (M11A) présente une ouverture (M11O) qui par rotation par rapport au fourreau central (CFC) peut être amenée en regard de la première ouverture (CFCO1) du fourreau central (CFC), tandis que le fourreau (M10A) présente une ouverture (M10O) qui par déplacement de translation axial par rapport au corps cylindrique (M11A) peut être amenée en regard de l'ouverture (M11O) du corps cylindrique creux (M11A), tandis que de préférence le moyen M10 et/ou le moyen M11 sont montés amovible(s) par rapport au couvercle (C) avec bec verseur (BV). Le montage amovible est intéressant pour assurer des opérations de nettoyage du couvercle C. Les sifflets M10 et M11 et le couvercle C sont donc avantageusement attachés les uns aux autres de manière amovible, tout en permettant certains mouvements relatifs entre eux.

Le fourreau de guidage (M11G) du sifflet (M11) et la gorge (M11G) du moyen (M10) sont adaptés pour ne permettre qu'un mouvement relatif de translation axial entre eux. Le fourreau de guidage a par exemple une section suivant un bord ovale. La pièce M10C est avantageusement prolongée par une petite protubérance M10CP, protubérance sur laquelle peut agir un doigt d'un appareil selon l'invention pour permettre un déplacement relatif de la pièce M10 par rapport à la boite, pour amener la valve 5V en position ouverte à l'encontre du moyen de rappel 5R.

Le corps cylindrique creux (M11A) et le fourreau (M10A) présentent chacun un trou d'évent (M11AE;M10AE) qui peuvent être amenés en regard l'un de l'autre par un déplacement relatif de translation axial entre le corps cylindrique creux (M11A) et le fourreau (M10A).

Le corps cylindrique creux (M11A) porte au moins un doigt (M11AD) sur sa face extérieure, tandis que le conduit (5T) présente sur sa face intérieure au moins une rainure (5TR) ouverte depuis le bord supérieur du conduit (5T) et présentant un trajet permettant au moins un premier mouvement comportant au moins une composante de mouvement relatif de translation axiale du corps cylindrique (M11A) par rapport au conduit (5T) (portion de rainure verticale) et au moins un deuxième mouvement comportant au moins une composante de mouvement relatif de rotation du corps cylindrique (M11A) par rapport au conduit (5T) (portion de rainure s'étendant dans un plan horizontal) (voir figure 20).

La figure 23 montre le couvercle C monté sur la boite (seul le couvercle 18 et l'embout 4F du sac étant représenté). La valve 5V est en position fermée.

Les figures 24A à 24F montrent le déplacement des pièces l'une par rapport aux autres. A la figure 24B, le couvercle C est abaissé (par exemple par l'appareil) par rapport à la boite (déplacement du haut de la boite dans le creux du couvercle). Ce mouvement vers le bas est contrôlé par le déplacement du doigt M11AD dans la rainure 5TR (trajet vertical). Le déplacement vers le bas est également limité par la butée du fourreau central CFC sur le bord supérieur du conduit 5T. Lors de ce premier déplacement les deux sifflets M10 et M11 sont mis en contact avec l'air extérieur par les évents en regard l'un de l'autre. Dans cette position abaissée le pointeau 5T appuye sur le doigt de la valve pour la comprimer et donc l'ouvrir. (figure 24B)

Après une première rotation et un léger mouvement vers le haut (deuxième trajet vertical de la rainure) les évents ne sont plus en communication avec l'air extérieur. Par rotation du couvercle, il est maintenant possible d'amener l'ouverture M11O en face de l'ouverture CFCOl du couvercle. (voir figure 24D)

L'ensemble selon l'invention a maintenant un pointeau adapté pour agir sur la protubérance M10CP pour déplacer axialement vers le bas le sifflet M10 pour amener l'ouverture M10O en face de l'ouverture M11O et pour amener la valve 5 en position ouverte. Ceci permet alors au vin du sac de s'écouler au travers du conduit 5T et de passer par les ouvertures M10O et M11O pour s'écouler dans le bec verseur BC, ceci grâce au liquide sous pression introduit dans la chambre de la boite par l'ouverture 8P. (figure 24E)

Une fois le verre rempli, le pointeau de l'appareil n'agit plus sur la protubérance M10CP, et la pièce de rappel 5R de la valve remet la valve en position fermée, mais également pousse le sifflet M10 vers le haut de manière à ce que l'ouverture M10O ne se trouve plus en regard de l'ouverture M11O. Le vin présent dans le sifflet M10O est ainsi protégé de l'air ambiant. (figure 24F)

Les figures 25 A à C montrent des étapes de déconnexion d'une boite, par exemple parce que le sac 4 est vide. Le couvercle se trouve d'abord dans la position de la figure 24 F.

Le couvercle est déplacé par rotation et ensuite vers le bas pour assurer d'une part la mise en face l'un de l'autre des évents des sifflets M10 et M11, et d'autre l'ouverture de la valve V. Lors de cette opération la chambre de la boite a préalablement été vidée du liquide par son ouverture inférieure 8P. Dans la position de la figure 25B, le vin présent dans le sifflet M10 s'écoule alors dans le sac 4 via le conduit 5T.

Ensuite il est possible de tourner le couvercle et de l'amener en position haute, voire de le retirer, par exemple pour le nettoyer.

## Revendications

1. Boite rigide (1) dont la ou les parois latérales (2) définissent une chambre intérieure (3) dans laquelle s'étend un sac souple (4) destiné à contenir un aliment liquide ou visqueux à consommer dans une gamme de température de consommation appropriée, ledit sac (4) étant associé (a) à une première pièce (5) comprenant une valve ou (b) à une première pièce (5) comprenant une membrane ou (c) à une première pièce (5) associée à un moyen de protection (6) apte pour coopérer avec une deuxième pièce (7) comprenant une valve, ladite boite (1) présentant une partie inférieure (1I) avec un fond (8), une partie supérieure (1S), ladite boite présentant en outre au moins un premier passage (9) coopérant avec la première pièce (5), **caractérisée en ce que** la ou les parois latérales (2) présentent une face tournée vers la chambre intérieure (3) capable de résister à un milieu aqueux à une température au moins proche de la gamme de température de consommation appropriée, **en ce que** la boite (1) présente au voisinage de sa partie inférieure (1I) un premier élément (8A) ou est associée à un premier élément (8A), ledit premier élément (8A) présentant au moins un passage pour former un deuxième passage (10) capable de former une connexion entre la partie de la chambre intérieure (3) de la boite (1) située hors dudit sac (4) avec un premier conduit (11) d'amenée et/ou d'évacuation de milieu aqueux vers la partie de la chambre intérieure (3) hors du sac souple (4) ou hors de la partie de la chambre intérieure (3) hors du sac souple (4), **en ce que** la boite (1) présente un deuxième élément ou est associée à un deuxième élément (18), ledit deuxième élément (18) présentant au moins le premier passage (9) coopérant avec la première pièce (5) associée audit sac (4), et **en ce qu'**au moins une partie d'une paroi latérale (2) de la boite (1) située entre la partie inférieure (1I) et la partie supérieure (1S) présente le long de sa face tournée vers la chambre intérieure (3) au moins un moyen formant un ou des canaux de guidage (12) pour ledit milieu aqueux et/ou est associée à un moyen formant un ou des canaux de guidage (12) pour ledit milieu aqueux, un ou des canaux de guidage (12) étant ouverts pour le passage du milieu aqueux dans la partie de la chambre intérieure (3) située hors du sac (4) entre la paroi latérale (2) et le sac souple (4) dans la chambre (3).

2. Boite suivant la revendication 1, **caractérisée en ce que** la boite (1) présente au voisinage de sa partie supérieure (1S) au moins un troisième passage (14) formant une connexion entre la partie de la chambre intérieure (3) située hors dudit sac (4) avec un deuxième conduit d'amenée et/ou d'évacuation (15) de milieu aqueux vers la partie de la chambre intérieure (3) hors du sac souple (4) ou hors de la partie de la chambre intérieure (3) hors du sac souple (4).

3. Boite suivant la revendication 1, **caractérisée en ce qu'**elle est formée par (a) un corps (1) définissant une ou des parois latérales (2) et présentant une extrémité inférieure (2A) ouverte et une extrémité supérieure (2B) ouverte, (b) une pièce de fond (8) obturant l'extrémité inférieure (2A) et associée audit premier élément (8A) formant ledit deuxième passage (10) et (c) le deuxième élément étant un couvercle (18) obturant l'extrémité supérieure (2B), et **en ce que** ladite première pièce (5) coopérant avec ledit couvercle (18) présente d'une part un premier passage (17) dans la première pièce (5) communiquant avec l'intérieur du sac (4) et non avec la zone de la chambre intérieure (3) située hors dudit sac (4), et, d'autre part, au moins un deuxième passage (14) dans la première pièce (5) communiquant avec la zone de chambre intérieure (3) située à l'extérieur du sac (4).

4. Boite suivant la revendication 3, **caractérisée en ce que** le couvercle (18) présente uniquement un passage (9) associé à ladite première pièce (5) comprenant une valve (5V) mobile entre une position fermée s'opposant au passage de liquide hors du sac (4) et une position ouverte à l'encontre de l'action d'un moyen de rappel (5R).

5. Boite suivant la revendication 4, **caractérisée en ce que** la première pièce (5) est un conduit (5T) avec une bride (5U) prenant appui ou attachée au couvercle (18), ledit conduit (5T) comprenant un plateau intérieur (5PI) avantageusement tronconique, de préférence avec une inclinaison tournée vers l'intérieur de la chambre (3) et du sac (4), ledit plateau intérieur (5PI) présentant une ou des ouvertures, avantageusement une ouverture centrale (5PIO), ledit conduit (5T) étant associé dans sa partie (5TI) située entre le plateau intérieur (5PI) et son extrémité ouverte (5O) dirigée vers l'intérieur de la chambre (3) et du sac (4), à un siège (5S) pour le moyen de rappel (5R) de la valve (5V), ladite valve (5V) présentant une partie (5V1) capable d'obturer la ou lesdites ouvertures du plateau intérieur (5PI) en position fermée de ladite valve (5V), ledit moyen de rappel (5R) poussant ladite valve (5V) vers le plateau intérieur (5PI) dans ladite position obturée, tandis que lors du déplacement de la valve (5V) en position ouverte à l'encontre de l'action du moyen de rappel (5R), une ou des ouvertures du plateau ne sont plus obturées par la valve (5V), et **en ce que** le siège (5S) et/ou la partie (5TI) située entre le plateau intérieur (5PI) et son extrémité ouverte (5O) dirigée vers l'intérieur de la chambre (3) et du sac (4) présente(nt) un ou des passages communiquant avec l'intérieur du sac (4), la valve (5V) ayant avantageusement la forme d'une cloche déformable par pression (5R) et prolongée par un doigt (5D), la cloche (5R) présentant un bord (5RB) prenant appui sur le siège (5S) et étant réalisée en matière élastomère de manière à former le moyen de rappel, tandis que le siège (5S) présente un moyen pour limiter les mouvements du bord (5RB) de la cloche (5R) lors de son mouvement en position ouverte par déformation par pression exercée sur ledit doigt (5D).

6. Boite suivant la revendication 5, **caractérisée en ce qu'**elle est associée à un couvercle (C) avec un bec verseur (BV), ledit couvercle (C) étant associé à un mécanisme (M) apte au moins pour commander l'ouverture de la valve (5V).

7. Boite suivant la revendication 6, **caractérisée en ce que** le mécanisme (M) apte au moins pour commander l'ouverture de la valve (5V) comprend au moins un moyen (M10) mobile entre une position levée pour laquelle la valve (5V) est en position obturée, et une position abaissée pour laquelle la valve (5V) est en position ouverte à l'encontre de l'action du moyen de rappel (5R), ledit moyen (M10) étant apte pour ou associé à un moyen (M11) pour coopérer avec le conduit (5T), dans une position relative dudit moyen par rapport audit conduit (5T) pour maintenir ledit moyen (M10) en position abaissée et maintenir la valve (5V) en position ouverte.

8. Boite suivant la revendication 7, **caractérisée en ce que** le couvercle (C) présente une jupe (CJ) définissant une chambre (CC) recevant la partie supérieure de la boite et de son couvercle (18), la chambre (CC) définie par la jupe (CJ) comportant un fourreau central (CFC) communiquant par une première ouverture (CFCO1) avec le bec verseur (BV) et par une deuxième ouverture (CFCO2) avec le milieu extérieur le long de la paroi supérieure du couvercle (C), ledit fourreau central (FCC) étant associé à un premier sifflet (M11) monté au moins partiellement mobile à rotation par rapport au fourreau central (FCC), ledit premier sifflet présentant un corps cylindrique creux (M11A) avec une extrémité associé à un plat (M11P) avec une ouverture centrale en regard de la deuxième ouverture (CFCO2) et avec un fourreau central de guidage (M11G) coaxial au corps cylindrique (M11A) et communiquant avec la deuxième ouverture (CFCO2) lorsque ledit premier sifflet (M11) est engagé dans le fourreau central (CFC), et ce que le moyen (M10) de commande de la valve (5V) est un fourreau (M10A) avec une extrémité fermée par un plat (M11B) associé à une pièce (M10C) définissant une gorge (M10G) ouverte vers le fourreau central de guidage (M11G) et recevant ledit fourreau central de guidage (M11G), ladite pièce (M10C) portant une tige ou pointeau (M10T) destiné à agir sur le doigt (5D) de la valve (5V) lorsque cette dernière est en position ouverte, ledit fourreau (M10A) étant monté mobile ou moins en translation par rapport au corps cylindrique creux (M11A),
et **en ce que** le corps cylindrique creux (M11A) présente une ouverture (M11O) qui par rotation par rapport au fourreau central (CFC) peut être amenée en regard de la première ouverture (CFCO1) du fourreau central (CFC), tandis que le fourreau (M10A) présente une ouverture (M10O) qui par déplacement de translation axial par rapport au corps cylindrique (M11A) peut être amenée en regard de l'ouverture (M11O) du corps cylindrique creux (M11A), et **en ce que** de préférence le moyen M10 et/ou le moyen M11 sont montés amovible(s) par rapport au couvercle (C) avec bec verseur (BV)..

9. Boite suivant l'une des revendications 3 à 8, **caractérisée en ce que** le ou les passages (14) du couvercle communiquant avec la zone de la chambre (3) située à l'extérieur du sac (4) communique(nt) avec un canal (16) s'étendant dans le couvercle (18), ledit canal (16) entourant une paroi du passage (17) communiquant avec l'intérieur du sac (4) et non avec la zone de la chambre (3) située hors dudit sac (4), et **en ce qu'**elle comporte avantageusement un moyen (21), ledit moyen étant avantageusement une jupe (21) entourant une ou les ouvertures du/des passages (14) vers la chambre intérieure (3), ladite jupe (21) étant de préférence portée par le couvercle (18) pour assurer la présence d'au moins un volume d'air dans la partie de la chambre intérieure située hors du sac lors du remplissage de la chambre intérieure (3) avec ledit milieu aqueux.

10. Boite suivant l'une quelconque des revendications précédentes, **caractérisée en ce que** la pièce de fond (8) et le couvercle (18) présentent chacun un rebord (10B,18B) destiné à prendre appui sur la face intérieure de l'enveloppe (2) définissant la ou les parois latérales de la boite (1), ledit rebord (10B,18B) étant avantageusement un élément (10R,18R) ou étant avantageusement associé à un élément (10R,18R) définissant une gorge ouverte circulaire ou annulaire (10S ou 18S) définie entre deux parois sensiblement cylindriques (10S1, 10S2, 18S1, 18S2) avec de préférence une ou des protubérances (10P,18P) formant des dents ou doigts s'opposant à un mouvement de retrait de l'enveloppe (2) par rapport à la pièce de fond (8) et le couvercle (18) lorsque les extrémités de l'enveloppe (2) sont engagées dans la gorge (10S, 18S) respectivement de la pièce de fond (8) et du couvercle (18), ladite gorge circulaire ou annulaire étant avantageusement associée à une couche (10T,18T) élastique ou déformable apte à former un joint étanche au moins au liquide entre l'enveloppe (2) et respectivement le couvercle (18) et la pièce de fond (8).

11. Ensemble comprenant:
(a) au moins une boite (1) selon l'une quelconque des revendications 1 à 10 avec une chambre intérieure (3) dans laquelle s'étend un sac souple (4) contenant un aliment liquide ou visqueux à consommer dans une gamme de température appropriée, ladite boite (1) présentant au moins un passage de la partie supérieure de la boite communiquant avec la chambre intérieure du sac souple (4), un ou des passages (10,15) de la boite (1) communiquant avec la chambre intérieure (3) de celle-ci, à l'extérieur du sac souple (4), et
(b) un appareil pour distribuer dans une gamme de température appropriée une quantité de l'aliment liquide ou visqueux contenu dans le sac souple (4) placé dans la chambre intérieure (3) de ladite boite (1),
ledit appareil comprenant au moins:
- une structure (100) avec au moins un élément support (101) pour au moins la boite ;
- un ou au moins un réservoir (102) pour un milieu aqueux ;
- un moyen (103) pour adapter la température d'au moins une partie dudit milieu aqueux ;
- un tube (104) avec une connexion adaptée pour coopérer avec le passage de la partie supérieure de la boite communiquant avec la chambre intérieure du sac souple (4);
- une ou des connexions (106A,106B) pour relier un ou des passages de la boite communiquant avec la chambre intérieure (3) de celle-ci, à l'extérieur du sac souple (4); et
- un circuit (110) avec au moins une pompe (111A,111B) pour faire circuler du milieu aqueux par le moyen (103) pour adapter la température d'au moins une partie de celui-ci et pour faire circuler du milieu aqueux dans la chambre interne (3) de la boite hors du sac souple (4) et mettre sous pression le milieu aqueux présent dans la chambre (3), et
- un moyen de contrôle (105) d'une quantité d'aliment à distribuer , et avantageusement, une des particularités suivantes:
- le circuit (110) est associé à une valve de mise à l'air (130), soit pour évacuer de l'air présent dans le circuit (110) , soit pour amener de l'air dans le circuit (110), et/ou
- le circuit (110) est associé à au moins un vase d'expansion situé à un niveau situé au dessus de la ou des boites prenant appui sur le ou les éléments supports, et/ou
- l'appareil comprend un dispositif de contrôle déterminant la quantité d'aliment liquide ou visqueux présent dans le sac souple (4) de la boite, et/ou
- l'appareil comprend un dispositif de commande de la quantité à distribuer d'aliment hors du sac, et/ou
- l'appareil comprend une ou des sécurités lorsque le niveau de milieu aqueux atteint un niveau prédéterminé dans le réservoir ou dans un vase d'expansion,
la structure (100) comportant de plus avantageusement une pièce (1120) mobile relativement à l'élément support (101) entre une position ouverte ou relevée permettant le placement de la boite (1) sur l'élément support (101), et une position fermée ou abaissée empêchant le placement d'une boite (1) sur l'élément support (101) ou l'enlèvement de la boite sur l'élément support (101).

12. Ensemble selon la revendication 11, **caractérisé en ce que** l'élément support (101) comprend un ou des moyens de connexion (106B) coopérant avec au moins un passage de la partie inférieure (1I) communiquant avec la chambre intérieure (3) de la boite (1) hors du sac (4), le ou lesdits moyens de connexion (106B) étant reliés à un ou des conduits d'amenée et/ou d'évacuation (11) de milieu aqueux dudit circuit (110).

13. Ensemble suivant la revendication 12, **caractérisé en ce que** la pièce mobile (1120) relativement à l'élément support (101) comprend un moyen de connexion (106A) coopérant avec un passage (17) de la boite communiquant avec l'intérieur du sac (4) et avec un tube de distribution (104), et un moyen de connexion (106A) coopérant avec un passage (14) de la boite communiquant avec la chambre intérieure (3) en dehors du sac (4), dans lequel lorsque la pièce mobile (1120) est en position ouverte, lesdits moyens de connexion (106A) sont éloignés desdits passages de la boite, tandis que lorsque ladite pièce mobile (1120) est en position fermée, lesdits moyens de connexion sont dans une position coopérant avec un passage de la boite communiquant avec l'intérieur du sac et avec un tube de distribution, ainsi que pour coopérer avec un passage (14) de la boite communiquant avec la chambre 3 à l'extérieur dudit sac 4.

14. Ensemble suivant l'une quelconque des revendications 11 à 13, **caractérisé en ce qu'**il comprend un ou plusieurs éléments support (101) présentant un moyen de connexion (106B) coopérant avec au moins un passage de la partie inférieure d'une boite prenant appui sur l'élément support considéré (101).

15. Procédé de distribution d'un aliment liquide ou visqueux alimentaire utilisant l' ensemble selon l'une quelconque des revendications 11 à 14,
dans lequel on adapte et/ou contrôle la température d'un milieu aqueux,
dans lequel on commande le fonctionnement de la pompe pour amener du milieu aqueux présentant une température adaptée ou contrôlée sous pression dans la boite et
dans lequel on comprime le sac dans la boite pour permettre à une quantité d'aliment liquide ou visqueux du sac de passer par le tube pour remplir un récipient.

16. Couvercle (C) associé à la boite rigide selon l'une des revendications 1 à 10, ladite boite rigide présentant une ou des parois (2) définissent une chambre intérieure (3) dans laquelle s'étend un sac souple (4) destiné à contenir un aliment liquide ou visqueux à consommer dans une gamme de température de consommation appropriée, ledit sac (4) étant associé à une première pièce (5) comprenant un conduit (5T) et une valve (5V) mobile à l'encontre d'un moyen de rappel (5R) entre une position levée ou obturée pour empêcher le passage de liquide au travers du conduit (5T), et une position abaissée ou ouverte, ledit couvercle (C) avec un bec verseur (BV) est associé à un mécanisme (M) apte au moins pour commander l'ouverture de la valve (5), dans lequel le mécanisme (M) adapté au moins pour commander l'ouverture de la valve (5V) à l'encontre du moyen de rappel (5R) comprend au moins un moyen (M10) mobile à l'encontre de l'action du moyen de rappel (5R) de la première pièce (5) entre une position levée pour amener la valve (5V) en position obturée, et une position abaissée pour amener la valve (5V) en position ouverte , ledit moyen mobile (M10) étant adapté ou associé à un moyen (M11) adapté pour coopérer avec le conduit (5T), dans une position relative dudit moyen (M11) par rapport audit conduit (5T) pour maintenir ledit moyen (M10) en position abaissée et maintenir la valve (5 V) en position ouverte.

## Patentansprüche

1. Starre Dose (1) dessen Seitenwand oder deren Seitenwände (2) eine Innenkammer (3) definieren, in dem sich ein flexibler Beutel (4) erstreckt, der dazu ausgelegt ist, ein flüssiges oder viskoses Verbrauchsmittel zum Verbrauch innerhalb eines geeigneten Temperaturbereichs zu beinhalten, wobei selbiger Beutel (4) (a) mit einem ein Ventil umfassenden ersten Teil (5) oder (b) mit einem eine Membran umfassenden ersten Teil (5) oder (c) mit einem mit einem ein Ventil umfassenden zweiten Teil (7) zum Zusammenwirken geeignetes Schutzmittel (6) verbundenen ersten Teil (5) verbunden ist, wobei selbige Dose (1) einen unteren Teil (1I) mit einem Boden (8) aufweist, ein oberer Teil (1S), wobei selbige Dose ferner wenigstens einen mit der dem ersten Teil (5) zusammenwirkenden ersten Durchgang (9) aufweist, **dadurch gekennzeichnet, dass** die Seitenwand oder Seitenwände (2) einen zur Innenseite (3) weisende Fläche aufweisen, welche in der Lage ist, einem wässrigen Medium mit zumindest annähernd der geeigneten Verbrauchstemperatur standhalten zu können, dass die Dose (1) in der Nähe zu dessen unteren Teil (1I) ein erstes Element (8A) aufweist oder mit einem ersten Element (8A) verbunden ist, wobei besagtes erstes Element (8A) wenigstens einen Durchgang zum Ausbilden wenigstens eines zweiten Durchgangs (10) aufweist, der dazu geeignet ist, eine Verbindung zwischen einem außerhalb des Beutels (4) angeordneten Teil der Innenkammer (3) der Dose (1) mit einer ersten Leitung (11) zum Zuführen und/oder Abführen des wässrigen Mediums zum Teil der Innenkammer (3) der Dose (1) außerhalb des flexiblen Beutels (4) oder außerhalb des Teils der Innenkammer (3) außerhalb des flexiblen Beutels (4) hin, dass die Dose (1) ein zweites Element aufweist oder mit einem zweiten Element (18) verbunden ist, wobei besagtes zweites Element (18) wenigstens den ersten, mit besagtem Beutel (4) verbundenen Teil zusammenwirkenden Durchgang (9) aufweist, dass wenigstens ein Teil einer Seitenwand (2) der Dose (1), die zwischen dem unteren Teil (1I) und dem oberen Teil (1S) angeordnet ist, entlang dessen zur Innenkammer (3) weisende Fläche wenigstens ein einen oder mehrere der Leitungskanäle (12) formendes Mittel für besagtes wässriges Medium aufweist und/oder mit einem ein oder mehrere der Leitungskanäle (12) formendes Mittel für besagtes wässriges Medium verbunden sind, wobei ein oder mehrere der Leitungskanäle (12) für den Durchgang des wässrigen Mediums im Teil der außerhalb des Beutels (4) zwischen der Seitenwand (2) und dem flexiblen Beutel (4) in der Kammer (3) angeordneten Innenkammer (3) offen sind.

2. Dose gemäß Anspruch 1 , **dadurch gekennzeichnet, dass** die Dose (1) nahe seines oberen Teils (1S) wenigstens einen dritten Durchgang (14) aufweist, der eine Verbindung zwischen dem Teil der Innenwand (3) außerhalb des besagten Beutels (4) mit einer zweiten Leitung zum Zuführen und/oder Abführen (11) des wässrigen Mediums zum Teil der Innenkammer (3) der Dose (1) außerhalb des flexiblen Beutels (4) oder außerhalb des Teils der Innenkammer (3) außerhalb des flexiblen Beutels (4) hin formt.

3. Dose gemäß Anspruch 1, **dadurch gekennzeichnet, dass** diese durch (a) einen eine oder mehrere der Seitenwände (2) definierenden Körper (1) geformt ist und ein geöffnetes unteres Ende (2A) und ein geöffnetes oberes Ende (2B) aufweist (b), einen Teil des Bodens (8) das untere Ende (2A) verschließt und besagtes den besagten zweiten Durchgang (10) formendes Element (8A) verbindet und (c) das zweite Element eine das obere Ende (2B) verschließende Abdeckung (18) ist, und, dass besagte mit dem erstes Teil (5) zusammenwirkende Abdeckung (18) einerseits einen ersten Durchgang (17) im ersten mit dem Inneren des Beutels (4) und nicht mit dem Bereich des außerhalb besagten Beutels angeordneten Kammerinneren (3) kommunizierenden Teils (5) und andererseits wenigstens einen zweiten Durchgang (14) im ersten mit dem Bereich der außerhalb des Beutels (4) angeordneten Innenkammer (3) kommunizierenden Teils aufweist.

4. Dose gemäß Anspruch 3, **dadurch gekennzeichnet, dass** die Abdeckung (18) ausschließlich einen an besagtem ersten Teil (5) verbundenen Durchgang (9) aufweist, welche ein zwischen einer gegenüber dem Flüssigkeitsdurchgang außerhalb des Beutels (4) geschlossenen Position und einer gegen die Betätigung des Rückholmittels (5R) Position bewegliches Ventil umfasst.

5. Dose gemäß Anspruch 4, **dadurch gekennzeichnet, dass** das erste Teil (5) eine Leitung (5T) mit einem Flansch (5U) zum Abstützen oder Anbringen an der Abdeckung (18) ist, wobei besagte Leitung (5T) eine vorteilhafterweise kegelstumpfförmiges, Innenplateau (5PI), vorzugsweise mit einer zum Inneren der Kammer (3) und des Beutels (4) weisenden Neigung, umfasst, wobei besagtes Innenplateau (5PI) eine oder mehrere der Öffnungen, vorteilhafterweise eine zentrale Öffnung (5PIO) aufweist, wobei besagte Leitung (5T) in dem zwischen dem Innenplateau (5PI) und dessen offenen, zum Inneren der Kammer (3) und des Beutels (4) hin gerichteten Ende angeordneten Teil (5TI), an einem Sitz (5S) für das Rückholmittel (5R) des Ventils (5V), verbunden ist, wobei besagtes Ventil (5V) ein Teil (5PI) aufweist, das geeignet ist, die besagte oder die besagten Öffnungen des Innenplateaus (5PI) in eine geschlossene Position besagten Ventils (5V) zu verschließen, wobei besagtes Rückholmittel (5R) besagtes Ventil (5V) zum inneren Plateau hin in besagte verschlossene Position drückt, während bei der Versetzung des Ventils (5V) eine geöffnete Position gegen die Betätigung des Rückholmittels (5R) eine oder mehrere der Öffnungen des Plateaus nicht mehr vom Ventil (5V) geöffnet sind, und, dass der Sitz (5S) und/oder der zwischen dem Innenplateau (5PI) und dessen geöffneten, zum Inneren der Kammer (3) und des Beutels (4) gerichteten Endes (5O) angeordnete Teil (5TI) eine oder mehrere der mit dem Inneren des Beutels (4) kommunizierenden Durchgänge aufweisen, wobei das Ventil (5V) vorteilhafterweise die Form einer durch Druck verformbaren und durch einen Finger (5D) verlängerte Glocke (5R) hat, wobei die Glocke (5R) einen dem Sitz haltgebenden Rand (5RB) aufweist und durch Formgebung des Rückholmittels aus Elastomermaterial realisiert ist, während der Sitz (5S) ein Mittel zum Beschränken der Bewegung des Rands (5RB) der Glocke (5R) bei dessen Bewegung in die geöffneten Position bei dessen Verformung mittels Druckbeaufschlagung auf besagten Finger (5D) aufweist.

6. Dose gemäß Anspruch 5, **dadurch gekennzeichnet, dass** diese mit einer Abdeckung (C) mit einem Schnabelausgießer (BV) verbunden ist, wobei besagte Abdeckung (C) mit einem für wenigstens eine Anweisung zum Öffnen des Ventils (5V) geeigneten Mechanismus (M) verbunden ist.

7. Dose gemäß Anspruch 6, **dadurch gekennzeichnet, dass** der für wenigstens eine Anweisung zum Öffnen des Ventils (5V) geeignete Mechanismus (M) wenigstens ein zwischen einer angehobenen Position, in der das Ventil (5V) verschlossen ist, und einer abgesenkten Position, in der das Ventil (5V) in der geöffneten Position gegen die Betätigung des Rückholmittels bewegliches Mittel (M10) umfasst, wobei besagtes Mittel (M10) geeignet oder verbunden mit einem Mittel (M11) zum Zusammenwirken mit der Leitung (5T), in einer relativen Position des besagten Mittels bezüglich besagter Leitung (5T), um besagtes Mittel (M10) in verschlossener und das Ventil (5V) in einer geöffneten Position zu halten, ist.

8. Dose gemäß Anspruch 7, **dadurch gekennzeichnet dass** die Abdeckung (C) eine Kammer (CC) definierende Schürze (CJ) aufweist, wobei die Kammer den oberen Teil der Dose und deren Abdeckung (18) aufnimmt, wobei die durch eine Schürze (CJ) definierte Kammer (CC) einen über eine erste Öffnung(CFCO1) mit dem Schnabelausgießer (BV) und über eine zweite Öffnung (CFCO2) mit einem äußeren Medium entlang der Oberseite der Abdeckung (C) kommunizierenden zentralen Mantel (CFC) umfasst, wobei besagter zentraler Mantel (FCC) mit einer zumindest abschnittsweise drehbeweglich bezüglich des zentralen Mantels (FCC) angebrachten ersten Pfeife (M11) verbunden ist, wobei besagte erste Pfeife einen vertieften Zylinderkörper (M11A) einem mit einer Platte (M11P) mit einer zentralen Öffnung in Bezug auf die zweite Öffnung (CFCO2) und einem zentralen Führungsmantel (M11G), welcher koaxial zum Zylinderkörper (M11A) steht und mit der zweiten Öffnung (CFCO2) kommuniziert, wenn besagte erste Pfeife (M11) sich im Eingriff im zentralen Mantel (CFC) befindet, verbundenes Ende aufweist, und, dass das Mittel (M10) zum Anweisen des Ventils (V5) ein Mantel (M10A) mit einem durch eine Plate (M11B) geschlossenen Ende, welches mit einem einen gegenüber dem zentralen Führungsmantel (M11G) geöffneten und besagten Führungsmantel (M10G) aufnehmenden Hals (M10G) definierenden Teil (M10C) verbunden ist, wobei besagtes Teil (M10C) einen Halm oder eine Düsennadel (M10T) trägt, der/die zum Einwirken auf den Finger (5D) des Ventils (5V) bestimmt ist, wenn dieses Letztere in einer geöffneten Position ist, wobei besagter Mantel (M10A) beweglich oder wenigstens zur Bewegung bezüglich des vertieften Zylinderkörpers (M11A) befestigt ist, und, dass der vertiefte Zylinderkörper (M11A) eine Öffnung (M11O) aufweist, die mittels Drehung bezüglich des zentralen Mantels (CFC) gegebenenfalls in Hinblick auf die erste Öffnung (CFCO1) des zentralen Mantels (CFC) zugeführt werden kann, während der Mantel (M10A) eine Öffnung (M10O) aufweist, die durch axiale Translationsversetzung bezüglich des Zylinderkörpers (M11A) gegebenenfalls in Hinblick auf die Öffnung (M11O) des vertieften Zylinderkörpers (M11A) zugehführt werden kann, und, dass vorzugsweise das Mittel M10 oder das Mittel M11 lösbar bezüglich der Abdeckung (C) mit dem Ausgießer (BV) befestigt sind.

9. Dose gemäß einer der Ansprüche 3 bis 8, **dadurch gekennzeichnet dass** die eine oder mehreren Durchgänge (14) der mit dem Bereich der am Äußeren des Beutels (4) angeordneten Kammer (3) kommunizierenden Abdeckung mit einem in der Abdeckung erstreckenden Kanal (16) kommunizieren, wobei besagter Kanal (16) eine Wandlung des mit dem Inneren des Beutels (4) und nicht mit der Zone der außerhalb besagten Beutels (4) befindlichen Kammer (3) Verbindung stehenden Durchgangs (17) umgibt, und, dass sie vorteilhafter Weise ein Mittel (21) umfasst, wobei besagtes Mittel vorteilhafter Weise eine Schürze ist, die die eine oder mehreren Öffnungen der Passage(n) (14) gegenüber dem Kammerinneren (3) umgibt, wobei besagtes Schürze (21) vorzugsweise durch die Abdeckung (18) getragen wird, um die Anwesenheit wenigstens eines Luftvolumens in dem Teil Kammerinneren außerhalb des Beutels beim Füllen des Kammerinneren mit besagtem wässrigen Medium sicherstellt.

10. Dose gemäß eines der vorangegangenen Ansprüche, **dadurch gekennzeichnet** das das Bodenteil (8) und die Abdeckung (18) jeweils einen Rand (10B, 18B) aufweisen, der dazu ausgelegt ist, sich auf der von der oder den Seitenflächen der Dose (1) definierten Innenfläche der Umhüllung (2) abzustützen, wobei besagter Rand (10B, 18B) vorteilhafterweise ein Element (10R, 18R) ist oder vorteilhafterweise mit einem einen geöffneten definierendes Element (10R, 18R) verbunden ist, das eine einen kreisrunden oder annularen Halm (10S oder 18S2) definiert, der zwischen zwei im wesentlichen zylindrischen Wänden (10S1, 10S2, 18S1, 18S2) mit vorzugsweise einem oder mehreren der sich bezüglich des Bodenbereichs (8) oder der Abdeckung (18) bei einer Rückzugsbewegung der Umhüllung (2), wenn die Enden der Umhüllung (2) mit dem Halm (10S, 18S) des jeweiligen Teils des Bodens (8) oder der Abdeckung (18) in Eingriff stehen, gegenüberliegenden Zähne oder Finger formenden Vorsprünge (10P, 18P) definiert ist, wobei besagter kreisrunder oder annularer Halm vorteilhafterweise mit einem elastischen oder verformbaren, zum Formen einer wenigstens wasserdichten Verbindung zwischen Umhüllung (2) und jeweils der Abdeckung (18) und des Bodenteils (8) geeigneten, Überzug (10T, 18T) verbunden ist.

11. Anordnung, umfassend:
(a) wenigstens eine Dose (1) gemäß einer der Ansprüche 1 bis 10 mit einer Innenkammer (3) in welcher sich ein flexibler Beutel (4) erstreckt, der ein flüssiges oder viskoses Nahrungsmittel zum Verbrauchen in einem geeigneten Temperaturbereich enthält, wobei besagte Dose (1) wenigstens einen Durchgang des oberen Teils der mit der Innenkammer des flexiblen Beutels (4) kommunizierenden Dose aufweist, wobei eine oder mehrere der Durchgänge (10, 15) der Dose (1) mit der Innenkammer (3) selbiger kommunizierend sind, an der Außenseite des flexiblen Beutels (4), und
(b) eine Anordnung zum Verteilen einer Menge des in dem flexiblen, in das Kammerinnere (3) der besagten Dose (1) eingebrachten Beutel (4) enthaltenen flüssigen oder viskosen Nahrungsmittel in einem geeigneten Temperaturbereich,
wobei besagte Anordnung wenigstens umfasst:
- eine Struktur (100) mit wenigstens einem Tragelement (101) für wenigstens eine Dose;
- ein oder wenigstens ein Behälter (102) für einen wässriges Medium;
- ein Mittel (103) zum Anpassen der Temperatur wenigstens eines Teils des besagten wässrigen Mediums;
- ein Rohr (104) mit einer anpassbaren Verbindung, um mit dem Durchgang des oberen, mit der Innenkammer des flexiblen Beutels kommunizierenden Teils der Dose zusammenzuwirken;
- eine oder mehrere Verbindungen (106A, 106B) zum Verbinden einer oder mehrerer der mit der Innenkammer, an der Außenseite des flexiblen Beutels (4), der Dose kommunizierenden Durchgänge der Dose; und
- ein Kreislauf (110) mit wenigstens einer Pumpe (111A, 111B), um das wässrige Medium mittels des Mittels (103) zirkulieren zu lassen, zum Anpassen der Temperatur des wenigstens einen Teil dieses, um das wässrige Medium in der Innenkammer (3) der Dose außerhalb des flexiblen Beutels (4) zirkulieren zu lassen und das wässrige Medium druckfrei in die Kammer (3) einzubringen, und
- ein Kontrollmittel (105) einer Menge des zu verteilenden Nahrungsmittels, und vorteilhafterweise, eines der folgenden Merkmale:
- der Kreislauf (110) ist in Verbindung mit einem Belüftungsventil (130) verbunden, also zum Evakuieren der im Kreislauf befindlichen Luft und zum Einleiten von Luft in den Kreislauf (110), und/oder
- der Kreislauf (110) ist mit wenigstens auf einem sich unterhalb der sich auf dem Tragelement abstützen Dose(n) befindlichen Niveaus befindlichen Ausdehnungsgefäß verbunden, und/oder
- die Anordnung umfasst ein die Qualität des in dem flexiblen Beutel (4) der Dose befindlichen flüssigen oder viskosen Mediums bestimmendes Kontrollgerät, und/oder
- die Anordnung umfasst ein Qualitätssteuergerät zum Verteilen des Nahrungsmittels außerhalb des Beutels, und/oder
- die Anordnung umfasst eine oder mehrere Sicherungen, für den Fall, dass das Niveau des wässrigen Mediums ein vorbestimmtes Niveau in dem Behälter oder in dem Ausdehnungsgefäß erreicht,
wobei die Struktur (100) weiterhin vorteilhafterweise ein relativ zum Tragelement (101) zwischen einer offenen oder angehobenen Position, die die Platzierung der Dose (1) auf dem Tragelement erlaubt, und einer geschlossenen oder abgesenkten Position, die eine Platzierung der Dose (1) auf dem Tragelement oder ein Anheben der Dose von dem Tragelement (101) verhindert, bewegliches Teil (1120) umfasst.

12. Vorrichtung gemäß Anspruch 11, **dadurch gekennzeichnet dass** das Tragelement (101) eine oder mehrere mit wenigstens einen Durchgang des unteren, mit der Innenkammer (3) der Dose (1) außerhalb des Beutels (4) kommunizierenden Teils (1I) zusammenwirkenden Verbindungsmittel (106B) umfasst, wobei der oder die Verbindungsmittel (106B) mit einem oder mehreren Nahrungsmittelzuleitungen oder Evakuierungsleitungen (11) des wässrigen Mediums besagten Kreislaufs (110) verknüpft sind.

13. Vorrichtung gemäß Anspruch 12, **dadurch gekennzeichnet dass** das relativ zum Tragelement (101) bewegliche Teil (1120) ein mit einem Durchgang (17) der mit dem Inneren des Beutels (4) und mit einem Verteilungsrohr (104) kommunizierenden Dose zusammenwirkendes Verbindungsmittel (106A) umfasst, und ein mit einem Durchgang (14) der mit der Innenkammer (3) kommunizierenden außerhalb des Beutels (4) zusammenwirkendes Verbindungsmittel (106A), in welchem, wenn das bewegliche Teil (1120) sich in der offenen Position befindet, besagte Verbindungsmittel (106A) von den Durchgängen der Dose entfernt sind, während wenn besagtes bewegliches Teil (1120) in einer geschlossenen Person ist, besagte Verbindungsmittel sich in einer mit einem Durchgang der mit dem Inneren des Beutels und mit einem Verteilungsrohr verbundenen Dose zusammenwirkenden Position befinden, sowie zum Zusammenwirken mit einem Durchgang (14) der Dose mit der Kammer (3) der Außenseite des Beutels (4) kommunizierend ist.

14. Vorrichtung gemäß eine der Ansprüche 11 bis 13, **dadurch gekennzeichnet, dass** sie eine oder mehrere ein mit wenigstens einem Durchgang des unteren Teils einer sich auf dem betreffenden Tragelement (101) abstützenden Dose zusammenwirkenden Verbindungsmittel (106B) aufweisende Tragelemente (101) umfasst.

15. Verteilungsverfahren eines flüssigen Nahrungsmittels oder Viskosnahrungsmittels, das die Vorrichtung gemäß einer der Ansprüche 11 bis 14 verwendet,
in welcher man die Temperatur eines wässrigen Mediums anpasst und/oder kontrolliert, in welchem man den Betrieb der Pumpe zum drucklos Einleiten des wässrigen, eine angepasste oder kontrollierte Temperatur aufweisenden Mediums in die Dose steuert und
in welcher man den Beutel in der Dose komprimiert, um einer Menge des flüssigen oder viskosen Nahrungsmittels des Beutels zu erlauben durch das Rohr zu treten, um einen Rezipienten aufzufüllen.

16. Abdeckung (C) in Verbindung mit der starren Dose gemäß einer der Ansprüche 1 bis 10, wobei besagte starre Dose eine oder mehrere eine Innenkammer , in welchem sich einen flexibler, zum Beinhalten eines flüssigen oder viskosen Mediums zum Verbrauchen bei einer geeigneten Verbrauchstemperatur bestimmter Beutel (4) befindet, definierende Wände (2) aufweist, wobei besagter Beutel (4) mit einem ersten eine Leitung (5T) und einem gegen ein Rückholmittel (5R) zwischen einer angehobenen oder verschlossenen Position, um den Fluiddurchgang durch das Rohr (5T) zu hindern, und einer angehobenen oder geöffneten Position, bewegbares Ventil (5V) umfassenden Teil (5) verbunden ist, wobei besagte Abdeckung (C) mit einem Schnabelausgießer (BV) mit einem zumindest zum Steuern der Öffnung des Ventils (5) geeigneten Mechanismus (M) verbunden ist, in dessen Ventil der angepasste Mechanismus (M) zumindest zum Steuern der Öffnung des Ventils (5V) gegen das Rückermittel wenigstens ein gegen die Betätigung des Rückholmittels (5R) zwischen einer angehobenen Position, um das Ventil in einer geschlossenen Position zu verbringen, und einer abgesenkten Position, um das Ventil (5V) in eine geöffnete Position zu verbringen, bewegbares Mittel (M10) umfasst, wobei besagtes bewegliches Mittel (M10) an ein Mittel (M11) zum Zusammenwirken mit der Leitung (5T) angepasst oder verbunden ist, in einer relativen Position zu besagten Mittel (M11) bezüglich besagter Leitung (5T), um besagtes Mittel (M10) in angehobener Position zu halten und das Ventil (5V) in einer offenen Position zu halten.

## Claims

1. Rigid box (1) whose side wall or walls (2) define an inner chamber (3) in which extends a flexible bag (4) intended to contain a liquid or viscous food to be consumed in a temperature range of appropriate consumption, said bag (4) being associated (a) with a first part (5) comprising a valve or (b) with a first part (5) comprising a membrane or (c) with a first part (5) associated with a protective means (6) capable of cooperating with a second part (7) comprising a valve, said box (1) having a lower part (1I) with a bottom (8), an upper part (1S), said box having furthermore at least a first passage (9) cooperating with the first part (5), **characterized in that** the side wall or walls (2) have a face facing the inner chamber (3) capable of withstanding an aqueous medium at a temperature at least close to the appropriate consumption temperature range, **in that** the box (1) has a first element (8A) in the vicinity of its lower part (1I) or is associated with a first element (8A), said first element (8A) having at least one passage to form a second passage (10) capable of forming a connection between the part of the inner chamber (3) of the box (1) situated outside said bag (4) with a first conduit (11) for supplying and/or evacuating aqueous medium to the part of the inner chamber (3) outside the flexible bag (4) or outside the part of the inner chamber (3) outside the flexible bag (4), **in that** the box (1) has a second element or is associated with a second element (18), said second element (18) having at least the first passage (9) cooperating with the first part (5) associated with said bag (4), and **in that** at least part of a side wall (2) of the box (1) located between the lower part (1I) and the upper part (1S) has along its face facing the inner chamber (3) at least one means forming one or more guide channels (12) for said aqueous medium and/or is associated with means forming one or more guide channels (12) for said aqueous medium, one or more guide channels (12) being open for the passage of the aqueous medium in the part of the inner chamber (3) located outside the bag (4) between the side wall (2) and the flexible bag (4) in the chamber (3).

2. Box according to claim 1, **characterized in that** the box (1) has in the vicinity of its upper part (1S) at least a third passage (14) forming a connection between the part of the inner chamber (3) located outside said bag (4) with a second supply and/or evacuation duct (15) of aqueous medium towards the part of the inner chamber (3) outside the flexible bag (4) or out of the part of the inner chamber (3) outside the flexible bag (4).

3. Box according to claim 1, **characterized in that** it is formed by (a) a body (1) defining one or more side walls (2) and having an open lower end (2A) and an open upper end (2B), (b) a bottom piece (8) closing off the lower end (2A) and associated with said first element (8A) forming said second passage (10) and (c) the second element being a cover (18) closing off the upper end (2B), and **in that** said first part (5) cooperating with said cover (18) has on the one hand a first passage (17) in the first part (5) communicating with the interior of the bag (4) and not with the volume of the inner chamber (3) located outside said bag (4), and, on the other hand, at least one second passage (14) in the first part (5) communicating with the volume of the inner chamber (3) located outside the bag (4).

4. Box according to claim 3, **characterized in that** the cover (18) has only one passage (9) associated with said first part (5) comprising a valve (5V) movable between a closed position opposing the passage of liquid out of the bag (4) and an open position against the action of a return means (5R).

5. Box according to claim 4, **characterized in that** the first part (5) is a conduit (5T) with a flange (5U) bearing or attached to the cover (18), said conduit (5T) comprising an inner plate (5PI) advantageously frustoconical, preferably with an inclination turned towards the interior of the chamber (3) and of the bag (4), said inner plate (5PI) having one or more openings, advantageously a central opening (5PIO), said conduit (5T) being associated in its part (5TI) situated between the inner plate (5PI) and its open end (5O) directed towards the interior of the chamber (3) and of the bag (4), with a seat (5S) for the return means (5R) of the valve (5V), said valve (5V) having a part (5V1) capable of closing the opening or said openings of the inner plate (5PI) in the closed position of said valve (5V), said return means (5R) pushing said valve (5V) towards the inner plate (5PI) in said closed position, while during displacement cementing the valve (5V) in the open position against the action of the return means (5R), one or more openings of the plate are no longer closed by the valve (5V), and **in that** the seat (5S) and/or the part (5TI) located between the inner plate (5PI) and its open end (5O) directed towards the interior of the chamber (3) and of the bag (4) has/have one or more passages communicating with the inside of the bag (4), the valve (5V) advantageously having the shape of a pressure-deformable bell (5R) and extended by a finger (5D), the bell (5R) having an edge (5RB) bearing on the seat (5S) and being made of elastomeric material so as to form the return means, while the seat (5S) has a means for limiting the movements of the edge (5RB) of the bell (5R) during its movement in the open position by deformation by pressure exerted on said finger (5D).

6. Box according to claim 5, **characterized in that** it is associated with a cover (C) with a pouring spout (BV), said cover (C) being associated with a mechanism (M) suitable at least for controlling the valve opening (5V).

7. Box according to claim 6, **characterized in that** the mechanism (M) able at least to control the opening of the valve (5V) comprises at least one means (M10) movable between a raised position for which the valve (5V) is in the closed position, and a lowered position for which the valve (5V) is in the open position against the action of the return means (5R), said means (M10) being suitable for or associated with a means (M11) for cooperating with the conduit (5T), in a relative position of said means with respect to said conduit (5T) for maintaining said means (M10) in the lowered position and maintaining the valve (5V) in the open position.

8. Box according to claim 7, **characterized in that** the cover (C) has a skirt (CJ) defining a chamber (CC) receiving the upper part of the box and its cover (18), the chamber (CC) defined by the skirt (CJ) comprising a central sleeve (CFC) communicating by a first opening (CFCO1) with the pouring spout (BV) and by a second opening (CFCO2) with the external medium along the upper wall of the cover (C), said central sleeve (FCC) being associated with a first whistle (M11) mounted at least partially movable in rotation relative to the central sleeve (FCC), said first whistle having a hollow cylindrical body (M11A) with one end associated with a flat (M11P) with a central opening opposite the second opening (CFCO2) and with a central guide sleeve (M11G) coaxial with the cylindrical body (M11A) and communicating with the second opening (CFCO2) when said first whistle (M11) is engaged in the central sleeve (CFC), and **in that** the means (M10) for controlling the valve (5V) is a sheath (M10A) with one end closed by a plate (M11B) associated with a part (M10C) defining a groove (M10G) open towards the central guide sleeve (M11G) and receiving said central guide sleeve (M11G), said part (M10C) carrying a rod or needle (M10T) intended to act on the finger (5D) of the valve (5V) when the latter is in the open position, said sheath (M10A) being mounted movable at least in translation relative to the hollow cylindrical body (M11A),
and **in that** the hollow cylindrical body (M11A) has an opening (M11O) which by rotation relative to the central sheath (CFC) can be brought facing the first opening (CFCO1) of the central sheath (CFC), while the sheath (M10A) has an opening (M10O) which by axial translational displacement relative to the cylindrical body (M11A) can be brought facing the opening (M11O) of the hollow cylindrical body (M11A), and **in that** preferably the means M10 and/or the means M11 are removably mounted relative to the cover (C) with spout (BV).

9. Box according to one of the claims 3 to 8, **characterized in that** the passage or passages (14) of the cover communicating with the zone of the chamber (3) located outside the bag (4) communicate(s) with a channel (16) extending in the cover (18), said channel (16) surrounding a wall of the passage (17) communicating with the interior of the bag (4) and not with the zone of the chamber (3) located outside of said bag (4), and **in that** it advantageously comprises means (21), said means advantageously being a skirt (21) surrounding one or more openings of the passage (s) (14) towards the inner chamber (3), said skirt (21) being preferably carried by the cover (18) to ensure the presence of at least one volume of air in the part of the inner chamber located outside the bag when filling the inner chamber (3) with said aqueous medium.

10. Box according to any one of the preceding claims, **characterized in that** the bottom part (8) and the cover (18) each have a flange (10B, 18B) intended to bear on the inner face of the envelope (2) defining the side wall or walls of the box (1), said flange (10B, 18B) being advantageously an element (10R, 18R) or being advantageously associated with an element (10R, 18R) defining a circular or annular open groove (10S or 18S) defined between two substantially cylindrical walls (10S1, 10S2, 18S1, 18S2) with preferably one or more protuberances (10P, 18P) forming teeth or fingers opposing a movement of withdrawal of the envelope (2) relative to the bottom piece (8) and the cover (18) when the ends of the casing (2) are engaged in the groove (10S, 18S) of the bottom piece (8) and of the cover (18), said circular or annular groove being advantageously associated with an elastic or deformable layer (10T, 18T) able to form a seal at least liquid tight between the envelope (2) and respectively the cover (18) and the bottom part (8).

11. Assembly comprising:
(a) at least one box (1) according to any one of the claims 1 to 10 with an inner chamber (3) in which extends a flexible bag (4) containing a liquid or viscous food to be consumed in a range of appropriate temperature, said box (1) having at least one passage from the upper part of the box communicating with the interior chamber of the flexible bag (4), one or more passages (10,15) of the box (1) communicating with the inner chamber (3) thereof, outside the flexible bag (4), and
(b) an apparatus for dispensing in a suitable temperature range a quantity of the liquid or viscous food contained in the flexible bag (4) placed in the inner chamber (3) of said box (1),
said apparatus comprising at least:
- a structure (100) with at least one support element (101) for at least the box;
- one or at least one reservoir (102) for an aqueous medium;
- means (103) for adapting the temperature of at least part of said aqueous medium;
- a tube (104) with a connection adapted to cooperate with the passage of the upper part of the box communicating with the interior chamber of the flexible bag (4);
- one or more connections (106A, 106B) for connecting one or more passages of the box communicating with the inner chamber (3) thereof, outside the flexible bag (4); and
- a circuit (110) with at least one pump (111A, 111B) for circulating the aqueous medium by the means (103) to adapt the temperature of at least part of it and for circulating the aqueous medium in the inner chamber (3) of the box outside the flexible bag (4) and for pressurizing the aqueous medium present in the chamber (3), and
- a means of control (105) of a quantity of food to be distributed, and advantageously one of the following features:
- the circuit (110) is associated with a vent valve (130), either to evacuate the air present in the circuit (110), or to bring air into the circuit (110), and/or
- the circuit (110) is associated with at least one expansion tank located at a level located above the box or boxes bearing on the support element or elements, and/or
- the device comprises a control device determining the quantity of liquid or viscous food present in the flexible bag (4) of the box, and/or
- the device comprises a device for controlling the quantity of food to be dispensed out of the bag, and/or
- the device includes one or more safety devices when the level of aqueous medium reaches a predetermined level in the tank or in an expansion tank,
the structure (100) more advantageously comprising a part (1120) movable relative to the support element (101) between an open or raised position allowing the placement of the box (1) on the support element (101), and a closed or lowered position preventing the placement of a box (1) on the support element (101) or the removal of the box from the support element (101).

12. Assembly according to claim 11, **characterized in that** the support element (101) comprises one or more connecting means (106B) cooperating with at least one passage from the lower part (1I) communicating with the inner chamber (3) of the box (1) outside the bag (4), the said connecting means (106B) being connected to one or more supply and/or evacuation conduits (11) of aqueous medium of said circuit (110).

13. Assembly according to claim 12, **characterized in that** the movable part (1120) relative to the support element (101) comprises a connection means (106A) cooperating with a passage (17) of the box communicating with the interior of the bag (4) and with a distribution tube (104), and a connection means (106A) cooperating with a passage (14) of the box communicating with the inner chamber (3) outside the bag (4), in which when the moving part (1120) is in the open position, said connecting means (106A) are distant from said passages of the box, while when said moving part (1120) is in the closed position, said connecting means are in a position cooperating with a passage of the box communicating with the interior of the bag and with a distribution tube, as well as for cooperating with a passage (14) of the box communicating with the chamber (3) outside of said bag (4).

14. Assembly according to any one of the claims 11 to 13, **characterized in that** it comprises one or more support elements (101) having a connecting means (106B) cooperating with at least one passage of the lower part of a box bearing on the support element considered (101).

15. Method for distributing a liquid or viscous foodstuff using the assembly according to any one of the claims 11 to 14,
in which the temperature of an aqueous medium is adapted and/or controlled,
in which the operation of the pump is controlled to bring aqueous medium having an adapted or controlled temperature under pressure into the box and
in which the bag is compressed in the box to allow a quantity of liquid or viscous food from the bag to pass through the tube to fill a container.

16. Cover (C) associated with the rigid box according to one of the claims 1 to 10, said rigid box having one or more walls (2) defining an inner chamber (3) in which extends a flexible bag (4) intended to contain a liquid or viscous food to be consumed in a suitable consumption temperature range, said bag (4) being associated with a first part (5) comprising a conduit (5T) and a valve (5V) movable against a return means (5R) between a raised or closed position to prevent the passage of liquid through the conduit (5T), and a lowered or open position, said cover (C) with a pouring spout (BV) is associated to a mechanism (M) adapted at least to control the opening of the valve (5), in which the mechanism (M) adapted at least to control the opening of the valve (5V) against the return means (5R) comprises at least one means (M10) movable against the action of the return means (5R) of the first part (5) between a raised position to bring the valve (5V) in the closed position, and a lowered position to bring the valve (5V) in the open position, said movable means (M10) being adapted or associated with means (M11) adapted to cooperate with the conduit (5T), in a relative position of said means (M11) relative to said conduit (5T) to maintain said means (M10) in the lowered position and maintain the valve (5V) in the open position.
